# EUROPÄISCHE PATENTSCHRIFT

(11) **EP 2 614 134 B1**
(45) Veröffentlichungstag und Bekanntmachung des Hinweises auf die Patenterteilung: **08.11.2017**
(21) Anmeldenummer: 11752566.7
(22) Anmeldetag: 09.09.2011
(51) Int. Cl.: C11D 3/50, C11D 3/37, C11D 17/00

(54) **MIKROKAPSELHALTIGES WASCH- ODER REINIGUNGSMITTEL**
MICROCAPSULE CONTAINING DETERGENT OR CLEANING AGENT
DÉTERGENTS OU PRODUITS DE NETTOYAGE CONTENANT DES MICROCAPSULES

(30) Priorität: 10.09.2010 DE 102010040564
(43) Veröffentlichungstag der Anmeldung: 17.07.2013
(73) Patentinhaber: Henkel AG & Co. KGaA, 40589 Düsseldorf (DE)
(72) Erfinder: HUCHEL, Ursula, 50733 Köln (DE); BAUER, Andreas, 41564 Kaarst (DE); SUNDER, Matthias, 40593 Düsseldorf (DE)
(74) Vertreter: Viering, Jentschura & Partner mbB Patent- und Rechtsanwälte
(86) Internationale Anmeldenummer: PCT/EP2011/065618
(87) Internationale Veröffentlichungsnummer: WO 2012/032145

(56) Entgegenhaltungen:
- WO-A1-2009/100553
- US-A- 3 726 803

## Beschreibung

Die Erfindung liegt auf dem Gebiet der Wasch- oder Reinigungsmittel und betrifft Wasch- oder Reinigungsmittel, die spezielle Mikrokapseln enthalten, sowie Verfahren zur Herstellung Mikrokapseln enthaltender Wasch- oder Reinigungsmittel.

Eine Vielzahl von Wasch- oder Reinigungsmitteln enthalten empfindliche Inhaltsstoffe, wie z.B. Riechstoffe. Nachteilig ist, dass solche Inhaltsstoffe, die in solchen Mitteln eingesetzt werden, häufig schon bei der Lagerung und/oder vor dem gewünschten Anwendungszeitpunkt ihre Aktivität verlieren oder zumindest stark reduziert werden und zwar beispielsweise durch chemische Reaktionen infolge Interaktion mit anderen Bestandteilen des Wasch- oder Reinigungsmittels und/oder durch physikalische Einflüsse. Aus diesem Grunde kann eine Verkapselung von Inhaltsstoffen angezeigt sein.

Es existieren bereits zahlreiche kommerzielle Verkapselungssysteme, die auf natürlichen oder künstlichen Polymeren basieren. Diese können einen Wirkstoff oder dessen Lösung umschliessen und dann in der Hülle physikalisch oder chemisch vernetzt werden oder durch einen Koazervationsprozess mit einem anderen Polymer ausgefällt werden. Weiterhin existieren Verkapselungen durch Liposome, z. B. "Nanotopes" von der Firma Ciba-Geigy oder schwammartige Partikel wie "Mikrosponges" von der Firma Advanced Polymer Systems. Beispielsweise werden mikroverkapselte Formkörper zur Stabilitätserhöhung von pharmazeutischen Wirkstoffen, zur Geschmacksbeeinflussung, zur gezielten organspezifischen Wirkstoffabgabe sowie zur Vermeidung von Unverträglichkeiten mit anderen Hilfs- und Wirkstoffen eingesetzt. Darüber hinaus finden Mikrokapseln in der Klebstofftechnologie Anwendung. Bekannt sind ausserdem auch Duftstoffkapseln mit Gelatine als Wandmaterial, aus denen durch mechanische Zerstörung Parfümöle freigesetzt werden. Ausser "echten" Mikrokapseln, die eine Hülle/Kern-Struktur besitzen, gibt es kugelförmige Trägerpartikel z. B. aus Alginat, Gelatine oder Polyvinylalkohol (PVAI), in die ein Wirkstoff, lebende Zellen oder Enzyme eingebettet werden können. Diese Kapseln können z. B. durch ein Vertropfungsverfahren hergestellt werden. Allgemein handelt es sich bei Mikrokapseln um Teilchen mit Durchmessern von < 1 mm. Neben dem Einschluss in Kapseln verschiedener Grösse können Substanzen auch auf geeigneten Trägermaterialien adsorbiert oder chemisch modifiziert werden.

Aus dem Stand der Technik sind Mikrokapseln bekannt, die als Kernmaterial flüssige, feste oder gasförmige Stoffe enthalten können. Als Material für die Kapselwände sind beispielsweise Phenol-Formaldehyd-Polymere, Melamin-Formaldehyd-Polymere, Polyurethan, Gelatine, Polyamide oder Polyharnstoffe gebräuchlich.

Auch Wasch- oder Reinigungsmittel, welche Mikrokapseln enthalten, sind als solche bekannt, Insbesondere haben sich Mikrokapseln aus Melamin-Formaldehyd-Harzen in Wasch- oder Reinigungsmitteln bewährt, da diese besonders stabil sind. Problematisch ist jedoch, dass die bei der Herstellung dieser Mikrokapseln anfallenden Kapseldispersionen grundsätzlich noch restlichen freien Formaldehyd umfassen, dessen Anwesenheit bei der Weiterverarbeitung bzw. im Endprodukt, das an den Verbraucher abgegeben wird, unerwünscht ist. Es gibt in der Patenliteratur daher Vorschläge, den Formaldehydgehalt durch Einsatz von Formaldehydfängern abzusenken.

Die EP-A 0 415 273 beschreibt die Herstellung und Verwendung mono- und polydisperser Vollkugelteilchen aus Melamin-Formaldehyd-Kondensat. Zur Bindung des bei der Kondensation freiwerdenden Formaldehyds wird die Verwendung von Ammoniak, Harnstoff oder Ethylenharnstoff vorgeschlagen.

WO2009/100553 beschreibt die Herstellung von Formaldehyde-freien Mikrokapseln umfassend mindestens einen aromatischen Alkohol, insbesondere Resorcinol und mindestens eine |aldehydische| Komponente mit mindestens zwei C-Atomen pro Molekül, insbesondere Methylglyoxylatemethylhemiacetal, in Gegenwart mindestens eines polymeren Stabilisators und die so erhaltenen Kapseln in einem Wasch- oder Reinigungsmittel.

Durch den Zusatz der genannten Formaldehydfänger zur fertigen Mikrokapseldispersion bzw. bei der Herstellung der Mikrokapseldispersion wird regelmäßig der Formaldehydgehalt der Dispersion gesenkt. Oft lässt sich jedoch der Formaldehydgehalt von Produkten, die derartige Mikrokapseldispersionen enthalten oder damit behandelt wurden auch bei Zugabe grosser Mengen an Formaldehydfänger nicht unterhalb eine bestimmte Grenze senken.

Aufgabe der vorliegenden Erfindung war es deshalb, mikrokapselhaltige Wasch- oder Reinigungsmittel bereitzustellen, welche Mikrokapseln enthalten, die mit einem möglichst niedrigen Formaldehydeintrag einhergehen bzw. bei denen bevorzugt auf die Verwendung von Formaldehyd für Mikrokapseln ganz verzichtet wird.

Überraschend wurde gefunden, dass bestimmte Kapselmaterialien in Wasch- oder Reinigungsmitteln hervorragend stabile Kapseln liefern und zudem eine Kontamination des Wasch- oder Reinigungsmittels mit Formaldehyd gänzlich ausschließen.

Ein erster Gegenstand der vorliegenden Erfindung ist ein Wasch- oder Reinigungsmittel, umfassend
i) Tenside und/oder Gerüststoffe, insbesondere in einer Gesamtmenge von 0,01 bis 80 Gew.-%, bezogen auf das gesamte Mittel,
   sowie
ii) Mikrokapseln, deren Kapselwände ein Harz umfassen, welches durch Umsetzung "mindestens eines aromatischen Alkohols oder dessen Ether oder Derivate mit
   a) mindestens einer aldehydischen Komponente, die mindestens zwei C-Atome pro Molekül aufweist, und
   b) optional in Gegenwart mindestens eines (Meth)Acrylat-Polymeren, wobei das (Meth)Acrylat-Polymer ein Copolymer von 2-Acrylamido-2-methyl-propansulfonsäure oder dessen Salzen ist mit einem oder mehreren weiteren (Meth)Acrylatmonomeren
   erhältlich ist.

Die erfindungsgemäßen Wasch- oder Reinigungsmittel haben den Vorteil, dass sie allenfalls einen ganz niedrigen Formaldehydgehalt aufweisen, da Ihre Herstellung allenfalls mit einem ganz niedrigen, insbesondere aber mit gar keinem Formaldehydeintrag einhergeht. Die erfindungsgemäßen Wasch- oder Reinigungsmittel ermöglichen die gezielte Freisetzung von Wirkstoffen, insbesondere Riechstoffen, welche in den Kapseln gespeichert sind. Die Kapseln sind innerhalb der Wasch- oder Reinigungsmittel-Matrix stabil und können durch gezielten Reiz, insbesondere mechanische Krafteinwirkung, geöffnet werden. Bei der Anwendung des Wasch- oder Reinigungsmittels, z.B. bei der Textilwäsche lagern sich die Mikrokapseln auf dem zu reinigenden Gut ab und können nach der Trocknung des Gutes z.B. durch Reibung leicht geöffnet werden. Auf diese Weise gelingt eine gezielt Wirkstofffreisetzung, so dass das Leistungsprofil des gesamten Mittels erhöht wird. Dabei kommt insbesondere der Duftwirkung eine besondere Bedeutung zu, da die Produktleistung in vielen Fällen vom Verbraucher proportional zum Wohlgeruch beurteilt wird. Die Freisetzung der Aktivstoffe, insbesondere Duftstoffe, kann aber auch auf diffusivem Weg erfolgen, bei dem die Aktivstoffe, insbesondere Duftstoffe, durch das polymere Hüllmaterial wandern und dann langsam freigesetzt werden. Das vorliegende Wasch- oder Reinigungsmittel ermöglicht insbesondere eine langanhaltende Aktivstofffreisetzung, insbesondere eine langanhaltende Beduftung der zu reinigenden Güter sowie eine gezielte Aktivstofffreisetzung, insbesondere Duftfreisetzung, auch nach langen Zeitabständen durch Einsatz der mikroverkapselter Aktivstoffe, insbesondere Duftstoffe.

Die erfindungsgemäß einsetzbaren Mikrokapseln sind in dem Wasch- oder Reinigungsmittel in Mengen von vorzugsweise 0,0001 bis 50 Gew.-%, vorteilhafterweise 0,001 bis 40 Gew.-%, in vorteilhafterer Weise 0,005 bis 30 Gew.-%, in noch vorteilhafterer Weise 0,01 bis 20 Gew.-%, in weiter vorteilhafter Weise 0,05 bis 10 Gew.-% und insbesondere 0,1 bis 5 Gew.-%, enthalten, bezogen auf das gesamte Mittel.

Die Mikrokapseln enthalten insbesondere Flüssigkeit, vorzugsweise umfassend
i. Riechstoffe (Parfümöle)
ii. flüssige Wasch- und Reinigungsmittelinhaltsstoffe, wie vorzugsweise Tenside, insbesondere Niotenside, Silikonöle, Paraffine
iii. flüssige nicht-pharmazeutische Additive oder Wirkstoffe, z.B. Öle wie beispielsweise Mandelöl oder kühlende Substanzen,
Mischungen vorgenannter.

Es ist allerdings am meisten bevorzugt, dass Riechstoffe (Parfümöle) in den Mikrokapseln enthalten sind. Die Begriffe "Riechstoffe" und "Duftstoffe" werden im Rahmen dieser Erfindung synonym verwendet.

Im Folgenden werden zuerst die einsetzbaren Mikrokapseln genauer beschrieben.

Als aromatische Alkohole ii)a) sind im Rahmen der vorliegenden Erfindung Aryloxyalkanole, Arylalkanole und Oligoalkanolarylether bevorzugt. Ebenfalls bevorzugt sind aromatische Verbindungen, bei denen mindestens eine freie Hydroxygruppe, besonders bevorzugt mindestens zwei freie Hydroxy-Gruppen unmittelbar aromatisch gebunden sind, wobei es besonders bevorzugt ist, wenn mindestens zwei freie Hydroxy-Gruppen unmittelbar an einen aromatischen Ring gebunden sind und ganz besonders bevorzugt in meta Stellung zueinander angeordnet sind. Es ist bevorzugt, dass die aromatischen Alkohole ausgewählt sind aus den Phenolen, den Kresolen (o-, m- und p-Kresol), den Naphtholen (α- und β-Naphthol) und Thymol, sowie aus den Ethylphenolen, Propylphenolen, Fluorphenolen und Methoxyphenolen.

Erfindungsgemäß bevorzugte aromatische Alkohole sind außerdem solche, die bei der Herstellung von Polycarbonat-Kunststoffen (z.B. für Compact Discs, Plastikschüsseln, Babyfläschchen) und Epoxydharzlacken (z.B. für Beschichtungen von Konservendosen und Folienverpackungen) verwendet werden, insbesondere 2,2-Bis-(4-hydroxyphenyl)-propan (Bisphenol A).

Ganz besonders bevorzugt ist es, wenn der aromatische Alkohol ausgewählt ist aus den Phenolen mit zwei oder mehr Hydroxygruppen, vorzugsweise aus Brenzcatechin, Resorcin, Hydrochinon und 1,4-Naphthohydrochinon, Phloroglucin, Pyrogallol, Hydroxyhydrochinon, wobei insbesondere Resorcin und/oder Phloroglucin als aromatische Alkohole bevorzugt sind.

Zusammenfassend sind erfindungsgemäße Zusammensetzungen bevorzugt, bei denen der mindestens eine aromatische Alkohol ii)a) ausgewählt ist aus den Phenolen, o-, m- und p-Kresol, α- und β-Naphthol, Thymol, Brenzcatechin, Resorcin, Hydrochinon und 1,4-Naphthohydrochinon, Phloroglucin, Pyrogallol, Hydroxyhydrochinon, insbesondere Resorcinol und/oder Phloroglucin.

In einer weiteren Ausführungsform der vorliegenden Erfindung enthalten die Wasch- oder Reinigungsmittel Mikrokapseln, bei deren Herstellung der aromatische Alkohol als Ether eingesetzt wird, wobei der Ether insbesondere ein Derivat der jeweiligen freien Form des erfindungsgemäß umzusetzenden aromatischen Alkohols ii)a) ist. Der freie Alkohol kann dabei ebenso vorhanden sein; dann liegt demnach eine Mischung vor. Für diesen Fall kann das molare Verhältnis zwischen der freien Form des erfindungsgemäß umzusetzenden aromatischem Alkohols und der genannten zusätzlichen Komponente (Etherform eines aromatischen Alkohols) zwischen 0:100, bevorzugt, bevorzugt 1:1, oder 1:2 oder 1:4 betragen.

Der Vorteil der Mischung des aromatischen Alkohols mit einer Ether-Form liegt darin, dass damit die Reaktivität des Systems beeinflussbar ist. Insbesondere lässt sich mit der geeigneten Auswahl des Verhältnisses ein System schaffen, dessen Reaktivität in einem ausgewogenen Verhältnis zu der Lagerstabilität des Systems steht. Als Derivate der aromatischen Alkohole sind Ester bevorzugt.

Als Aldehyde ii)b) mit mindestens 2 C-Atomen sind gemäß der vorliegenden Erfindung sowohl aliphatische als auch aromatische Aldehyde bevorzugt. Besonders bevorzugte Aldehyde sind eine oder mehrere ausgewählt aus der folgenden Gruppe Valeraldehyd, Capronaldehyd, Caprylaldehyd, Decanal, Succindialdehyd, Cyclohexancarbaldehyd, Cyclopentancarbaldehyd, 2-Methyl-1-propanal, 2-Methylpropionaldehyd, Acetaldehyd, Acrolein, Aldosteron, Antimycin A, 8'-Apo-β-caroten-8'-al, Benzaldehyd, Butanal, Chloral, Citral, Citronellal, Crotonaldehyd, Dimethylaminobenzaldehyd, Folinsäure, Fosmidomycin, Furfural, Glutaraldehyd, Glycerinaldehyd, Glykolaldehyd, Glyoxal, Glyoxylsäure, Heptanal, 2-Hydroxybenzaldehyd, 3-Hydroxybutanal, Hydroxymethylfurfural, 4-Hydroxynonenal, Isobutanal, Isobutyraldehyd, Methacrolein, 2-Methylundecanal, Mucochlorsäure, N-Methylformamid, 2-Nitrobenzaldehyd, Nonanal, Octanal, Oleocanthal, Orlistat, Pentanal, Phenylethanal, Phycocyanin, Piperonal, Propanal, Propenal, Protocatechualdehyd, Retinal, Salicylaldehyd, Secologanin, Streptomycin, Strophanthidin, Tylosin, Vanillin, Zimtaldehyd.

Im Sinne der vorliegenden Erfindung kann die aldehydische Komponente mindestens ein oder zwei, besonders bevorzugt zwei, drei oder vier, insbesondere zwei freie Aldehyd-Gruppen pro Molekül, aufweisen, wobei es bevorzugt ist, wenn als aldehydische Komponente mindestens Glyoxal, Glutar- und/oder Succindialdehyd vorliegt, besonders bevorzugt ist Glutardialdehyd.

In den erfindungsgemäß einsetzbaren Mikrokapseln kann das molare Verhältnis von a) dem mindestens einen aromatischen Alkohol oder (Ether oder Derivat davon), zu b) der mindestens einen aldehydischen Komponente im Allgemeinen zwischen 1:1 und 1:5, besonders bevorzugt zwischen 1 zu 2 und 1 zu 3 und ganz besonders bevorzugt bei Resorcin bei etwa 1 zu 2,6 liegen. Das Gewichts-Verhältnis der Komponenten a) + b) zu c), d.h. das Verhältnis der Gewichts-Summe von a) + b)) zum Gewicht der Komponente c) liegt im Allgemeinen zwischen 1 : 1 und 1: 0,01 besonders bevorzugt zwischen 1 : 0,2 und 1 : 0,05.

Zusammenfassend sind erfindungsgemäße Zusammensetzungen bevorzugt, bei denen die aldehydische Komponente ii)b) ausgewählt ist aus Valeraldehyd, Capronaldehyd, Caprylaldehyd, Decanal, Succindialdehyd, Cyclohexancarbaldehyd, Cyclopentancarbaldehyd, 2-Methyl-1-propanal , 2-Methylpropionaldehyd, Acetaldehyd, Acrolein, Aldosteron, Antimycin A, 8'-Apo-β-caroten-8'-al, Benzaldehyd, Butanal, Chloral, Citral, Citronellal, Crotonaldehyd, Dimethylaminobenzaldehyd, Folinsäure, Fosmidomycin, Furfural, Glutaraldehyd, Glycerinaldehyd, Glykolaldehyd, Glyoxal, Glyoxylsäure, Heptanal, 2-Hydroxybenzaldehyd, 3-Hydroxybutanal, Hydroxymethylfurfuräl, 4-Hy-droxynonenal, Isobutanal, Isobutyraldehyd, Methacrolein, 2-Methylundecanal, Mucochlorsäure, N-Methylformamid, 2-Nitrobenzaldehyd, Nonanal, Octanal, Oleocanthal, Orlistat, Pentanal, Phenylethanal, Phycocyanin, Piperonal, Propanal, Propenal, Protocatechualdehyd, Retinal, Salicylaldehyd, Secologanin, Streptomycin, Strophanthidin, Tylosin, Vanillin, Zimtaldehyd.

Bei den verwendeten (Meth)Acrylat-Polymeren handelt es sich um Copolymere von 2-Acrylamido-2-methyl-propansulfonsäure oder dessen Salzen mit einem oder mehreren weiteren (Meth)Acrylatmonomeren. Der Begriff "(Meth)Acrylat" bezeichnet in dieser Erfindung sowohl Methacrylate wie Acrylate. Die (Meth)Acrylat-Polymere eigenen sich als Schutzkolloide und können vorteilhaft bei der Herstellung von Mikrokapseln eingesetzt werden.

Bevorzugte (Meth)Acrylat-Polymere sind Copolymere von 2-Acrylamido-2-methyl-propansulfonsäure oder dessen Salzen mit einem
oder mehreren Comonomeren aus der Gruppe der (Meth)Acrylate, der Vinylverbindungen wie Vinylester oder Styrole, der ungesättigen Di- oder Polycarbonsäuren wie Maleinsäureester, oder der Salze von Amylverbindungen oder Allylverbindungen. Nachfolgend werden bevorzugte Comonomere für AMPS genannt, diese Comonomere können jedoch auch mit anderen polar funktionalisierten (Meth)Acrylat-monomeren copolymerisiert werden:
1) Vinylverbindungen, z.B. Vinylesterwie Vinylacetat, Vinyllaurat, Vinylpropionat oder Vinylester der Neononansäure, oder aromatische Vinylverbindungen wie Styrol-Comonomere, beispielsweise Styrol, alpha-Methylstyrol oder polar funktionalisierte Styrole wie Styrole mit Hydroxy-, Amino-, Nitril-, Carbonsäure-, Phosphonsäure-, Phosphorsäure-, Nitro- oder Sulfonsäure-Gruppen und deren Salze, wobei die Styrole bevorzugt in para-Position polar funktionalisiert sind.
2) Ungesättigte Di- oder Polycarbonsäuren, z.B. Maleinsäureester wie Dibutylmaleinat oder Dioctylmaleinat, als Salze von Allylverbindungen z.B. Natriumallylsulfonat, als Salze von Amylderivaten z.B. Natriumamylsulfonat.
3) (Meth)Acrylat-Comonomere, dies sind Ester der Acrylsäure und Methacrylsäure, wobei die Estergruppen z.B. gesättigte oder ungesättigte, geradkettige, verzweigte oder cylische Kohlenwasserstoffreste sind, welche eines oder mehrere Heteroatome wie N, O, S, P, F, Cl, Br, I enthalten können. Beispiele solcher Kohlenwasserstoffreste sind geradkettiges, verzweigtes oder cylisches Alkyl, geradkettiges, verzweigtes oder cylisches Alkenyl, Aryl wie Phenyl oder Heterocylyl wie Tetrahydrofurfuryl.

Als (Meth)Acrylat-Comonomere, vorzugsweise für AMPS, kommen beispielsweise in Frage:
a) Acrylsäure, C₁-C₁₄-Alkyl-Acrylsäure wie Methacrylsäure,
b) (Meth)Acrylamide wie Acrylamid, Methacrylamid, Diaceton-Acrylamid, Diaceton-Methacrylamid, N-Butoxymethyl-Acrylamid, N-iso-Butoxymethyl-Acrylamid, N-Butoxymethyl-Methacrylamid, N-iso-Butoxymethyl-Methacrylamid, N-Methylol-Acrylamid, N-Methylol-Methacrylamid;
c) Heterocyclyl-(Meth)Acrylate wie Tetrahydrofurfuryl-acrylat und Tetrahydrofurfuryl-methacrylat oder carbocyclische (Meth)Acrylate wie Isobornyl-acrylat und Isobornyl-methacrylat,
d) Urethan(Meth)Acrylate wie Diurethandiacrylat und Diurathanmethacrylat (CAS: 72869-86-4)
e) C₁-C₁₄-Alkylacrylate wie Methyl-, Ethyl-, n-Propyl-, iso-Propyl-, n-Butyl-, sec. Butyl-, iso-Butyl-, tert. Butyl-, n-Pentyl-, iso-Pentyl-, Hexyl- (z.B. n-Hexyl, iso-Hexyl oder Cyclohexyl), Heptyl-, Octyl-(z.B. 2-Ethylhexyl), Nonyl-, Decyl- (z.B. 2-Propylheptyl oder iso-Decyl), Undecyl-, Dodecyl-, Tridecyl- (z.B. iso-Tridecyl), und Tetradecyl-Acrylat; die Alkylgruppen können optional mit einem oder mehreren Halogenatomen (z.B. Fluor, Chlor, Brom oder Iod) substituiert sein, z.B. Trifluoroethyl-Acrylat, oder mit einer oder mehreren Aminogruppen, z.B. Diethylaminoethyl-Acrylat, oder mit einer oder mehreren Alkoxygruppen wie Methoxypropyl-Acrylat, oder mit einer oder mehreren Aryloxygruppen wie Phenoxyethyl-Acrylat.
f) C₂-C₁₄-Alkenylacrylate wie Ethenyl-, n-Propenyl-, iso-Propenyl-, n-Butenyl-, sec. Butenyl-, iso-Butenyl-, tert. Butenyl-, n-Pentenyl-, iso-Pentenyl-, Hexenyl- (z.B. n-Hexenyl, iso-Hexenyl oder Cyclohexenyl), Heptenyl-, Octenyl- (z.B. 2-Ethylhexenyl), Nonenyl-, Decenyl- (z.B. 2-Propenylheptyl oder iso-Decenyl), Undecenyl-, Dodecenyl-, Tridecenyl- (z.B. iso-Tridecenyl), und Tetradecenyl-Acrylat, und deren Epoxide wie Glycidyl-Acrylat oder Aziridine wie Aziridin-Acrylat.
g) C₁-C₁₄-Hydroxyalkylacrylate wie Hydroxymethyl-, Hydroxyethyl-, Hydroxy-n-Propyl-, Hydroxy-iso-Propyl-, Hydroxy-n-Butyl-, Hydroxy-sec.-Butyl-, Hydroxy-iso-Butyl-, Hydroxy-tert.-Butyl-, Hydroxy-n-Pentyl-, Hydroxy-iso-Pentyl-, Hydroxyhexyl- (z.B. Hydroxy-n-Hexyl, Hydroxy-iso-Hexyl oder Hydroxy-Cyclohexyl), Hydroxyheptyl-, Hydroxyoctyl- (z.B. 2-Ethylhexyl), Hydroxynonyl-, Hydroxydecyl- (z.B. Hydroxy-2-Propylheptyl oder Hydroxy-iso-Decyl), Hydroxyundecyl-, Hydroxydodecyl-, Hydroxytridecyl- (z.B. Hydroxy-iso-Tridecyl), und Hydroxytetradecyl-Acrylat, wobei sich die Hydroxy-Gruppe bevorzugt in endständiger Position (ω-Position) (z.B. 4-Hydroxy-n-butylacrylat) oder in (ω-1)-Position (z.B. 2-Hydroxy-n-propylacrylat) des Alkylrests befindet;
h) Alkylenglykolacrylate, die eine oder mehrere Alkylenglykol-Einheiten enthalten. Beispiele sind i) Monoalkylenglykolacrylate, wie Acrylate von Ethylenglykol, Propylenglykol (z.B. 1,2- oder 1,3-Propandiol), Butylenglykol (z.B. 1,2-, 1,3- oder 1,4-Butandiol, Pentylenglykol (z.B. 1,5-Pentandiol) oder Hexylenglykol (z.B. 1,6-Hexandiol), bei denen die zweite Hydroxy-Gruppe verethert oder verestert ist, z.B. durch Schwefelsäure, Phosphorsäure, Acrylsäure oder Methacrylsäure, oder ii) Polyalkylenglykolacrylate wie Polyethylenglykolacrylate, Polypropylenglykolacrylate, Polybutylenglykolacrylate, Polypentylenglykolacrylate oder Polyhexylenglykolacrylate, deren zweite Hydroxy-Gruppe optional verethert oder verestert sein kann, z.B. durch Schwefelsäure, Phosphorsäure, Acrylsäure oder Methacrylsäure;

Beispiele von (Poly)Alkylenglykol-Einheiten mit veretherten Hydroxygruppen sind C₁-C₁₄-Alkyloxy-(poly)alkylenglykole (z.B. C₁-C₁₄-Alkyloxy-(poly)alkylenglykolacrylate), Beispiele von (Poly)Alkylenglykol-Einheiten mit veresterten Hydroxygruppen sind Sulfonium-(poly)alkylenglykole (z.B. Sulfonium-(poly)alkylenglykolacrylate) und deren Salze, (Poly)Alkylenglykoldiacrylate wie 1,4-Butandioldiacrylat oder 1,6-Hexandioldiacrylat oder (Poly)Alkylenglykolmethacrylatacrylate wie 1,4-Butandiolmethacrylatacrylat oder 1,6-Hexandiolmethacrylatacrylat;
Die Polyalkylenglykolacrylate können eine Acrylatgruppe tragen (z.B. Polyethylenglykolmonoacrylat, Polypropylenglykolmonoacrylat, Polybutylenglykol-monoacrylat, Polypentylenglykolmonoacrylat oder Polyhexylenglykolmonoacrylat) oder zwei oder mehr, bevorzugt zwei, Acrylatgruppen tragen wie Polyethylenglykoldiacrylat, Polypropylenglykoldiacrylat, Polybutylenglykoldiacrylat, Polypentylenglykoldiacrylat oder Polyhexylenglykoldiacrylat;
Die Polyalkylenglykolacrylate können auch zwei oder mehr voneinander verschiedene Polyalkylenglykol-Blöcke enthalten, z.B. Blöcke von Polymethylenglykol und Polyethylenglykol oder Blöcke von Polyethylenglykol und Polypropylenglykol;
Der Polymerisationsgrad der Polyalkylenglykol-Einheiten oder Polyalkylenglykol-Blöcke liegt im Allgemeinen im Bereich von 1 bis 20, vorzugsweise im Bereich von 3 bis 10, besonderes bevorzugt im Bereich von 3 bis 6.
i) C₁-C₁₄-Alkylmethacrylate wie Methyl-, Ethyl-, n-Propyl-, iso-Propyl-, n-Butyl-, sec. Butyl-, iso-Butyl-, tert. Butyl-, n-Pentyl-, iso-Pentyl-, Hexyl- (z.B. n-Hexyl, iso-Hexyl oder Cyclohexyl), Heptyl-, Octyl- (z.B. 2-Ethylhexyl), Nonyl-, Decyl- (z.B. 2-Propylheptyl oder iso-Decyl), Undecyl-, Dodecyl-, Tridecyl- (z.B. iso-Tridecyl), und Tetradecyl-Methacrylat; die Alkylgruppen können optional mit einem oder mehreren Halogenatomen (z.B. Fluor, Chlor, Brom oder Iod) substituiert sein, z.B. Trifluoroethyl-Methacrylat, oder mit einer oder mehreren Aminogruppen, z.B. DiethylaminoethylMethacrylat, oder mit einer oder mehreren Alkoxygruppen wie Methoxypropyl-Methacrylat, oder mit einer oder mehreren Aryloxygruppen wie Phenoxyethyl-Methacrylat.
j) C₂-C₁₄-Alkenylmethacrylate wie Ethenyl-, n-Propenyl-, iso-Propenyl-, n-Butenyl-, sec. Butenyl-, iso-Butenyl-, tert. Butenyl-, n-Pentenyl-, iso-Pentenyl-, Hexenyl- (z.B. n-Hexenyl, iso-Hexenyl oder Cyclohexenyl), Heptenyl-, Octenyl- (z.B. 2-Ethylhexenyl), Nonenyl-, Decenyl- (z.B. 2-Propenylheptyl oder iso-Decenyl), Undecenyl-, Dodecenyl-, Tridecenyl- (z.B. iso-Tridecenyl), und Tetradecenyl-Methacrylat, und deren Epoxide wie Glycidyl-Methacrylat oder Aziridine wie Aziridin-Methacrylat.
k) C₁-C₁₄-Hydroxyalkylmethacrylate wie Hydroxymethyl-, Hydroxyethyl-, Hydroxy-n-Propyl-, Hydroxy-iso-Propyl-, Hydroxy-n-Butyl-, Hydroxy-sec.-Butyl-, Hydroxy-iso-Butyl-, Hydroxy-tert.-Butyl-, Hydroxy-n-Pentyl-, Hydroxy-iso-Pentyl-, Hydroxyhexyl- (z.B. Hydroxy-n-Hexyl, Hydroxy-iso-Hexyl oder Hydroxy-Cyclohexyl), Hydroxyheptyl-, Hydroxyoctyl- (z.B. 2-Ethylhexyl), Hydroxynonyl-, Hydroxydecyl- (z.B. Hydroxy-2-Propylheptyl oder Hydroxy-iso-Decyl), Hydroxyundecyl-, Hydroxydodecyl-, Hydroxytridecyl- (z.B. Hydroxy-iso-Tridecyl), und Hydroxytetradecyl-Methacrylat, wobei sich die Hydroxy-Gruppe bevorzugt in endständiger Position (ω-Position) (z.B. 4-Hydroxy-n-butylmethacrylat) oder in (ω-1)-Position (z.B. 2-Hydroxy-n-propylmethacrylat) des Alkylrests befindet;
l) Alkylenglykolmethacrylate, die eine oder mehrere Alkylenglykol-Einheiten enthalten. Beispiele sind i) Monoalkylenglykolmethacrylate, wie Methacrylate von Ethylenglykol, Propylenglykol (z.B. 1,2- oder 1,3-Propandiol), Butylenglykol (z.B. 1,2-, 1,3- oder 1,4-Butandiol, Pentylenglykol (z.B. 1,5-Pentandiol) oder Hexylenglykol (z.B. 1,6-Hexandiol), bei denen die zweite Hydroxy-Gruppe verethert oder verestert ist, z.B. durch Schwefelsäure, Phosphorsäure, Acrylsäure oder Methacrylsäure, oder ii) Polyalkylenglykolmethacrylate wie Polyethylenglykolmethacrylate, Polypropylenglykol-methacrylate, Polybutylenglykolmethacrylate, Polypentylenglykolmethacrylate oder Polyhexylenglykolmethacrylate, deren zweite Hydroxy-Gruppe optional verethert oder verestert sein kann, z.B. durch Schwefelsäure, Phosphorsäure, Acrylsäure oder Methacrylsäure;

Beispiele von (Poly)Alkylenglykol-Einheiten mit veretherten Hydroxygruppen sind C₁-C₁₄-Alkyloxy-(poly)alkylenglykole (z.B. C₁-C₁₄-Alkyloxy-(poly)alkylenglykolmeth-acrylate), Beispiele von (Poly)Alkylenglykol-Einheiten mit veresterten Hydroxygruppen sind Sulfonium-(poly)alkylenglykole (z.B. Sulfonium-(poly)alkylenglykolmethacrylate) und deren Salze oder (Poly)Alkylenglykoldimethacrylate wie 1,4-Butandioldimethacrylat;
Die Polyalkylenglykolmethacrylate können eine Methacrylatgruppe tragen (z.B. Polyethylenglykolmonomethacrylat, Polypropylen-glykolmonomethacrylat, Polybutylenglykol-monomethacrylat, Polypentylenglykolmono-methacrylat oder Polyhexylenglykolmonomethacrylat) zwei oder mehr, bevorzugt zwei, Methacrylatgruppen tragen, wie Polyethylenglykoldimethacrylat, Polypropylenglykoldimethacrylat, Polybutylenglykoldimethacrylat, Polypentylenglykoldi-methacrylat oder Polyhexylenglykoldimethacrylat;
Die Polyalkylenglykolmethacrylate können auch zwei oder mehr voneinander verschiedene Polyalkylenglykol-Blöcke enthalten, z.B. Blöcke von Polymethylenglykol und Polyethylenglykol oder Blöcke von von Polyethylenglykol und Polypropylenglykol (z.B. Bisomer PEM63PHD (Cognis), CAS 58916-75-9);
Der Polymerisationsgrad der Polyalkylenglykol-Einheiten oder Polyalkylenglykol-Blöcke liegt im Allgemeinen im Bereich von 1 bis 20, vorzugsweise im Bereich von 3 bis 10, besonderes bevorzugt im Bereich von 3 bis 6.

Beispiele bevorzugter (Meth)Acrylat-Comonomere sind 4-Hydroxybutylacrylat, 2-Hydroxypropylmethacrylat, Ammoniumsulfatoethylmethacrylat, Pentapropylenglykolmethacrylat, Acrylsäure, Hexaethylenglykolmethyacrylat, Hexapropylenglykolacrylat, Hexaethylenglykolacrylat, Hydroxyethylmethacrylat, Polyalkylenglycolmethacrylat (CAS-Nr. 589-75-9), Bisomer PEM63PHD, Methoxypolyethylenglycolmethacrylat, 2-Propylheptylacrylat (2-PHA), 1,3-Butandioldimethacrylat (BDDMA), Triethylenglykoldimethacrylat (TEGDMA), Hydroxyethylacrylat (HEA), 2-Hydroxypropylacrylat (HPA), Ethylenglykoldimethacrylat (EGDMA), Glycidylmethacrylat (GMA) und/oderAllylmethacrylat (ALMA).

Die AMPS-Copolymere weisen im Allgemeinen einen Anteil an AMPS-Einheiten von größer 50 Mol-% auf, vorzugsweise im Bereich von 60 - 95 Mol-%, besonders bevorzugt von 80 bis 99 Mol-%, der Anteil an Comonomeren liegt im Allgemeinen kleiner 50 Mol-%, vorzugsweise im Bereich von 5 bis 40 Mol-%, besonders bevorzugt von 1 bis 20 Mol-%.

Die Copolymere können durch an sich bekannte Verfahren erhalten werden, beispielsweise im Batch- oder im Semibatch-Verfahren. Beispielsweise werden zunächst entsprechende Mengen Wasser und Monomeren in einen temperierbaren Reaktor geleitet und unter Inertgas-Atmosphäre gesetzt. Die Vorlage dann gerührt, auf Reaktionstemperatur gebracht (vorzugsweise im Bereich von ca. 70 - 80 °C) und Initiator zugesetzt, vorzugsweise in Form einer wässrigen Lösung. Als Initiator eignen sich bekannte Initiatoren für radikalische Polymerisationen, beispielsweise Natrium-, Kalium- oder Ammoniumperoxodisulfat, oder H₂O₂ basierte Mischungen, z.B. Mischungen von H₂O₂ mit Zitronensäure. Die maximale Temperatur wird abgewartet und sobald die Temperatur im Reaktor sinkt erfolgt entweder a) die Zudosierung der restlichen Monomere und anschließend eine Nachreaktion (Semibatch-Verfahren), oder b) direkt die Nachreaktion (Batch-Verfahren). Danach wird das erhaltene Reaktionsgemisch auf Raumtemperatur abgekühlt und das Copolymer aus der wässrigen Lösung isoliert, z.B. durch Extraktion mit organischen Lösungsmitteln wie Hexan oder Methylenchlorid und anschließendes Abdestillieren des Lösungsmittels. Danach kann das Copolymer mit organischem Lösungsmittel gewaschen und getrocknet werden. Das erhaltene Reaktionsgemisch kann auch direkt weiterverarbeitet werden, in diesem Falle ist es von Vorteil, der wässrigen Copolymer-Lösung ein Konservierungsmittel zuzusetzen.

Die AMPS-Copolymere eignen sich als Schutzkolloide bei der Herstellung der gemäß der vorliegenden Erfindung einsetzbaren Mikrokapseln.

Zusammenfassind sind erfindungsgemäße Zusammensetzungen, bei denen das (Meth)Acrylat-Polymer ein Copolymer von 2-Acrylamido-2-methyl-propansulfonsäure oder deren Salzen ist mit einem oder mehreren weiteren (Meth)Acrylatmonomeren.

In besonders bevorzugten erfindungsgemäßen Zusammensetzungen liegt das molare Verhältnis von dem mindestens einen aromatischen Alkohol ii)a) zu der mindestens einen aldehydischen Komponente ii)b), die mindestens zwei C-Atome pro Molekül aufweist, zwischen 1 zu 2 und 1 zu 3,5, bevorzugt zwischen 1 zu 2,4 und 1 zu 2,8 und besonders bevorzugt bei 1 zu 2,6.

Bevorzugte erfindungsgemäße Wasch- oder Reinigungsmittel enthalten Mikrokapseln, welche folgende Komponenten ii)a), ii)b), und ii)c) aufweisen:
Phloroglucin, Glutardialdehyd, AMPS/Hydroxyethylmethacrylat-Copolymer;
Phloroglucin, Succindialaldehyd, AMPS/Hydroxyethylmethacrylat-Copolymer;
Phloroglucin, Glyoxal, AMPS/Hydroxyethylmethacrylat-Copolymer;
Phloroglucin, Glutardialdehyd, AMPS/Hydroxyethylacrylat-Copolymer;
Phloroglucin, Succindialaldehyd, AMPS/Hydroxyethylacrylat-Copolymer;
Phloroglucin, Glyoxal, AMPS/Hydroxyethylacrylat-Copolymer;
Phloroglucin, Glutardialdehyd, AMPS/Hydroxypropylmethacrylat-Copolymer;
Phloroglucin, Succindialaldehyd, AMPS/Hydroxypropylmethacrylat-Copolymer;
Phloroglucin, Glyoxal, AMPS/Hydroxypropylmethacrylat-Copolymer;
Phloroglucin, Glutardialdehyd, AMPS/Hydroxypropylacrylat-Copolymer;
Phloroglucin, Succindialaldehyd, AMPS/Hydroxypropylacrylat-Copolymer;
Phloroglucin, Glyoxal, AMPS/Hydroxypropylacrylat-Copolymer;
Phloroglucin, Glutardialdehyd, AMPS/Hydroxybutylmethacrylat-Copolymer;
Phloroglucin, Succindialaldehyd, AMPS/Hydroxybutylmethacrylat-Copolymer;
Phloroglucin, Glyoxal, AMPS/Hydroxybutylmethacrylat-Copolymer;
Phloroglucin, Glutardialdehyd, AMPS/Hydroxybutylacrylat-Copolymer;
Phloroglucin, Succindialaldehyd, AMPS/Hydroxybutylacrylat-Copolymer;
Phloroglucin, Glyoxal, AMPS/Hydroxybutylacrylat-Copolymer;
Phloroglucin, Glutardialdehyd, AMPS/Polyethylenglykolmonomethacrylat-Copolymer;
Phloroglucin, Succindialaldehyd, AMPS/Polyethylenglykolmonomethacrylat-Copolymer;
Phloroglucin, Glyoxal, AMPS/ Polyethylenglykolmonomethacrylat-Copolymer;
Phloroglucin, Glutardialdehyd, AMPS/Polyethylenglykolmonoacrylat-Copolymer;
Phloroglucin, Succindialaldehyd, AMPS/Polyethylenglykolmonoacrylat-Copolymer;
Phloroglucin, Glyoxal, AMPS/ Polyethylenglykolmonoacrylat-Copolymer;
Phloroglucin, Glutardialdehyd, AMPS/Polypropylenglykolmonomethacrylat-Copolymer;
Phloroglucin, Succindialaldehyd, AMPS/Polypropylenglykolmonomethacrylat-Copolymer;
Phloroglucin, Glyoxal, AMPS/ Polypropylenglykolmonomethacrylat-Copolymer;
Phloroglucin, Glutardialdehyd, AMPS/Polypropylenglykolmonoacrylat-Copolymer;
Phloroglucin, Succindialaldehyd, AMPS/Polypropylenglykolmonoacrylat-Copolymer;
Phloroglucin, Glyoxal, AMPS/ Polypropylenglykolmonoacrylat-Copolymer;
Phloroglucin, Glutardialdehyd, AMPS/Methoxy-polyethylenglykolmonomethacrylat-Copolymer;
Phloroglucin, Succindialaldehyd, AMPS/Methoxy-polyethylenglykolmonomethacrylat-Copolymer;
Phloroglucin, Glyoxal, AMPS/ Methoxy-polyethylenglykolmonomethacrylat-Copolymer;
Phloroglucin, Glutardialdehyd, AMPS/Methoxy-polyethylenglykolmonoacrylat-Copolymer;
Phloroglucin, Succindialaldehyd, AMPS/Methoxy-polyethylenglykolmonoacrylat-Copolymer;
Phloroglucin, Glyoxal, AMPS/ Methoxy-polyethylenglykolmonoacrylat-Copolymer;
Resorcin, Glutardialdehyd, AMPS/Hydroxyethylmethacrylat-Copolymer;
Resorcin, Succindialaldehyd, AMPS/Hydroxyethylmethacrylat-Copolymer;
Resorcin, Glyoxal, AMPS/Hydroxyethylmethacrylat-Copolymer;
Resorcin, Glutardialdehyd, AMPS/Hydroxyethylacrylat-Copolymer;
Resorcin, Succindialaldehyd, AMPS/Hydroxyethylacrylat-Copolymer;
Resorcin, Glyoxal, AMPS/Hydroxyethylacrylat-Copolymer;
Resorcin, Glutardialdehyd, AMPS/Hydroxypropylmethacrylat-Copolymer;
Resorcin, Succindialaldehyd, AMPS/Hydroxypropylmethacrylat-Copolymer;
Resorcin, Glyoxal, AMPS/Hydroxypropylmethacrylat-Copolymer;
Resorcin, Glutardialdehyd, AMPS/Hydroxypropylacrylat-Copolymer;
Resorcin, Succindialaldehyd, AMPS/Hydroxypropylacrylat-Copolymer;
Resorcin, Glyoxal, AMPS/Hydroxypropylacrylat-Copolymer;
Resorcin, Glutardialdehyd, AMPS/Hydroxybutylmethacrylat-Copolymer;
Resorcin, Succindialaldehyd, AMPS/Hydroxybutylmethacrylat-Copolymer;
Resorcin, Glyoxal, AMPS/Hydroxybutylmethacrylat-Copolymer;
Resorcin, Glutardialdehyd, AMPS/Hydroxybutylacrylat-Copolymer;
Resorcin, Succindialaldehyd, AMPS/Hydroxybutylacrylat-Copolymer;
Resorcin, Glyoxal, AMPS/Hydroxybutylacrylat-Copolymer;
Resorcin, Glutardialdehyd, AMPS/Polyethylenglykolmonomethacrylat-Copolymer;
Resorcin, Succindialaldehyd, AMPS/Polyethylenglykolmonomethacrylat-Copolymer;
Resorcin, Glyoxal, AMPS/ Polyethylenglykolmonomethacrylat-Copolymer;
Resorcin, Glutardialdehyd, AMPS/Polyethylenglykolmonoacrylat-Copolymer;
Resorcin, Succindialaldehyd, AMPS/Polyethylenglykolmonoacrylat-Copolymer;
Resorcin, Glyoxal, AMPS/ Polyethylenglykolmonoacrylat-Copolymer;
Resorcin, Glutardialdehyd, AMPS/Polypropylenglykolmonomethacrylat-Copolymer;
Resorcin, Succindialaldehyd, AMPS/Polypropylenglykolmonomethacrylat-Copolymer;
Resorcin, Glyoxal, AMPS/ Polypropylenglykolmonomethacrylat-Copolymer;
Resorcin, Glutardialdehyd, AMPS/Polypropylenglykolmonoacrylat-Copolymer;
Resorcin, Succindialaldehyd, AMPS/Polypropylenglykolmonoacrylat-Copolymer;
Resorcin, Glyoxal, AMPS/ Polypropylenglykolmonoacrylat-Copolymer;
Resorcin, Glutardialdehyd, AMPS/Methoxy-polyethylenglykolmonomethacrylat-Copolymer;
Resorcin, Succindialaldehyd, AMPS/Methoxy-polyethylenglykolmonomethacrylat-Copolymer;
Resorcin, Glyoxal, AMPS/ Methoxy-polyethylenglykolmonomethacrylat-Copolymer;
Resorcin, Glutardialdehyd, AMPS/Methoxy-polyethylenglykolmonoacrylat-Copolymer;
Resorcin, Succindialaldehyd, AMPS/Methoxy-polyethylenglykolmonoacrylat-Copolymer;
Resorcin, Glyoxal, AMPS/ Methoxy-polyethylenglykolmonoacrylat-Copolymer.

In einer weiteren Ausführung der Erfindung können zur Herstellung der erfindungsgemäß einsetzbaren Mikrokapseln zusätzlich eines oder mehrere stickstoffhaltige oder siliciumdioxidhaltige Agentien verwendet werden. Dabei können die stickstoffhaltigen Agentien in das Harz einpolymerisiert werden (z.B. um das Eigenschaftsprofil des Harzes abzurunden) oder zur Nachbehandlung verwendet werden.

Dabei kommen bevorzugt heterocyclische Verbindungen mit mindestens einem Stickstoffatom als Heteroatom, welches entweder mit einem aminosubstituierten Kohlenstoffatom oder einer Carbonylgruppe benachbart ist, wie zum Beispiel Pyridazin, Pyrimidin, Pyrazin, Pyrrolidon, Aminopyridin und davon abgeleitete Verbindungen zum Einsatz. Vorteilhafte Verbindungen dieser Gattung sind Aminopyridin und davon abgeleitete Verbindungen. Geeignet sind prinzipiell alle Aminopyridine, wie zum Beispiel Melamin, 2,6-Diaminopyridin, substituierte und dimere Aminopyridine und aus diesen Verbindungen hergestellte Mischungen. Vorteilhaft sind weiterhin Polyamide und Dicyandiamid, Harnstoff und seine Derivate sowie Pyrrolidon und davon abgeleitete Verbindungen. Beispiele für geeignete Pyrrolidone sind zum Beispiel Imidazolidinon und davon abgeleitete Verbindungen, wie zum Beispiel Hydantoin, dessen Derivate besonders vorteilhaft sind, insbesondere vorteilhaft sind von diesen Verbindungen Allantoin und seine Derivate. Besonders vorteilhaft sind weiter Triamino-1,3,5-Triazin (Melamin) und seine Derivate.

Es sei besonders betont, dass es sich bei der Nachbehandlung um eine "reine" Nachbehandlung der Oberfläche handelt, um zu dieser bevorzugten Ausführungsform der erfindungsgemäß einsetzbaren Mikrokapseln zu gelangen. Mit anderen Worten: in dieser bevorzugten Ausführungsform ist das besagte stickstoffhaltige Agens nicht gleichmäßig am Aufbau der gesamten Kapselwand beteiligt sondern überwiegend auf die äußere Oberfläche der Kapselwände konzentriert. Die Nachbehandlung kann auch mit Kieselgel (insb. amorphem hydrophobem Kieselgel) oder mit aromatischen Alkoholen a) erfolgen, wobei diese bevorzugt als Schlemmen eingesetzt werden.

Die erfindungsgemäß einsetzbaren Mikrokapseln werden insbesondere in Form von Mikrokapseldispersionen, die eine oder mehrere der erfindungsgemäß einsetzbaren Mikrokapseln enthalten, in das erfindungsgemäße Wasch- oder Reinigungsmittel eingebracht.

Die Herstellung der in den erfindungsgemäßen Wasch- oder Reinigungsmitteln enthaltenen Mikrokapseln oder Mikrokapseldispersionen erfolgt vorzugsweise, indem der mindestens eine erfindungsgemäß umzusetzende aromatische Alkohol und die mindestens eine erfindungsgemäß umzusetzende aldehydische Komponente, die mindestens zwei C-Atome pro Molekül aufweist, in Gegenwart mindestens eines (Meth)Acrylatpolymers, gegebenenfalls in Gegenwart mindestens einer zu verkapselnde Substanz (Kernmaterial), zusammen- und zur Reaktion gebracht werden und durch spätere Temperaturerhöhung die Aushärtung der Kapseln erfolgt. Dabei ist es besonders bevorzugt, dass der pH-Wert im Laufe des Verfahrens erhöht wird.

Vorzugweise wird im Rahmen eines solchen Verfahrens zunächst
a) der mindestens eine aromatische Alkohol und/oder dessen Derivat oder Ether und die mindestens eine aldehydische Komponente und mindestens ein (Meth)Acrylatpolymer und mindestens eine zu verkapselnde Substanz bei einer Temperatur von 40 bis 65 °C und einem pH-Wert zwischen 6 und 9, vorzugsweise 7 und 8,5 zusammengebracht und
b) in einem späteren Verfahrensschritt bei einer Temperatur von 40 bis 65 °C der pH-Wert auf über 9, vorzugsweise zwischen 9,5 und 11 angehoben, wobei
c) später die Aushärtung der Kapseln durch Temperaturerhöhung auf 60 °C bis 110 °C, vorzugsweise 70 °C bis 90 °C, insbesondere 80 °C durchgeführt wird.

Wird jedoch Phloroglucin als Alkoholkomponente verwendet, wird vorteilhafter im Sauren gehärtet; bevorzugt liegt der pH Wert dann bei höchstens 4, insbesondere bevorzugt zwischen 3 und 4, zum Beispiel zwischen 3,2 - 3,5.

Durch die gewählten Parameter der Temperatur, des pH-Wertes und/oder der Rührgeschwindigkeit können die Ausbeute und Qualität der erfindungsgemäß einsetzbaren Mikrokapseln oder Mikrokapseldispersionen beeinflusst werden. Insbesondere kann eine zu niedrige Temperatur dazu führen, dass die Kapselwand weniger dicht ausgebildet wird. Dies ist dem Fachmann erkennbar an einer verminderten Ausbeute sowie Abscheidung von Kernmaterial als Kondensat im Filter des Trockners. Andererseits sollte darauf geachtet werden, dass die Reaktionsgeschwindigkeit nicht zu hoch ist, da sich sonst nur wenig Wandmaterial um die Kapseln legt, bzw. zu viel freies Wandmaterial außerhalb der Kapseln vorliegt. Dieses freie Wandmaterial kann dann in Teilchen vorliegen, die größer sind als die Kapseln.

Die Alkalität kann ebenfalls von Bedeutung für die Qualität der erfindungsgemäß einsetzbaren Mikrokapseln sein. Daneben beeinflusst der pH-Wert im Rahmen der Prozessführung die Tendenz zum Gelieren des Ansatzes. Sofern die Teilchenbildung (Schritt b) oben) bei einem pH-Wert von 9 oder niedriger durchgeführt wird, könnte der Ansatz gelieren. In einer Ausführungsform des beschriebenen Verfahrens wird zum Einstellen der Alkalität ein Alkalisalz, vorzugsweise Alkalicarbonat, insbesondere Natriumcarbonat verwendet. Natriumcarbonat ist bevorzugt, da damit die Gefahr des Gelierens verringert wird.

Im Rahmen des vorgestellten Verfahrens kann zu Beginn der Umsetzung (Verfahrensschritt a)) des aromatischen Alkohols mit der aldehydischen Komponente gerührt werden, wobei die Rührgeschwindigkeit bei 500 bis 2500 U/min, insbesondere bei 1000 bis 2000 U/min liegen kann. Zu dem erhaltenen Vorkondensat kann anschließend optional das (Meth)Acrylat-Polymer und die zu verkapselnde Substanz zugeben werden. Vorzugsweise wird später und zwar unmittelbar vor oder während der Anhebung der Alkalität (Verfahrensschritt b) die Rührgeschwindigkeit erhöht, wobei sie dann bei 3000 bis 5000 U/min, insbesondere bei 3500 bis 4500 U/min, vor allem bei 4000 U/min liegen kann. Vorzugsweise wird die so erhöhte Rührgeschwindigkeit so lange beibehalten, bis die Viskositätswerte der Mischung sinken, wobei nach Einsetzen einer Viskositätsabnahme die Rührgeschwindigkeit gesenkt wird, vorzugsweise auf 500 bis 2500 U/min, besonders bevorzugt auf 1000 bis 2000 U/min. Ein früheres Absenken der Rührgeschwindigkeit kann ebenfalls zum unerwünschten Gelieren des Ansatzes führen. Vorzugsweise wird nach Beginn der beschriebenen Viskositätsabnahme mindestens 20 Minuten, besonders bevorzugt zwischen 30 und 180 Minuten bei einer Rührgeschwindigkeit von 1000 bis 2000 U/min und einer Temperatur von 40 bis 65°C weiter gerührt, bevor in Verfahrensschritt c) die Aushärtung der Kapseln durch Temperaturerhöhung erfolgt. Diese Phase nach Beginn der beschriebenen Viskositätsabnahme und vor Aushärtung der Kapseln wird in der vorliegenden Erfindung auch als Ruhephase bezeichnet. Die Ruhephase kann vorzugsweise dazu dienen, um die Präformierung ausreichend stabiler Kapselwände zu erreichen, mit anderen Worten, die Kapselwände so stabil auszubilden, dass kein Kernmaterial mehr entweicht.

Es ist auch die Herstellung von Vollkugeln möglich, also Kapseln, die kein Kernmaterial umschließen. Diese Vollkugeln können sogar einen Durchmesser von unter 500nm (vorzugsweise zwischen 300 und 400 nm) aufweisen. Dabei kann es sich vorzugsweise um monodisperse Vollkugeln handeln. Zur Herstellung dieser Vollkugeln kann in einer Ausführungsform Phloroglucin verwendet werden.

Die Mikrokapseln weisen im Allgemeinen Durchmesser im Bereich von 1-1000 µm auf. Im Rahmen der vorliegenden Erfindung sind vom Begriff Mikrokapsel auch Nanokapseln umfasst, d.h. Kapseln mit einem Durchmesser < 1 µm. Die Kapseln weisen aber vorzugsweise Durchmesser im Bereich von 1 bis 100 µm, vorzugsweise von 2 bis 50 µm auf. Die Wandstärke kann zum Beispiel 0,05 bis 10 µm betragen.

Die Wahl der Schutzkolloide sowie der Basen und Säuren zur erfolgreichen Verkapselung überstreicht einen großen Bereich, wobei bei den Basen solche bevorzugt sind, die katalytische Effekte bei der Reaktion der aromatischen Alkohole mit den Aldehyden hervorrufen. Dabei ist sowohl die Bildung von Resolen, als auch die Bildung von Novolak analogen Kapselwänden möglich.

Die Beladung der Kapseln kann allgemein mit gasförmigen, flüssigen sowie festen Stoffen erfolgen. Bevorzugt werden hydrophobe Materialien eingesetzt. Besonders bevorzugt sind jedoch flüssige Stoffe, insbesondere Riechstoffe, flüssige Wasch- und Reinigungsmittelinhaltsstoffe, wie vorzugsweise Tenside, insbesondere Niotenside, Silikonöle, Paraffine, flüssige nicht-pharmazeutische Additive oder Wirkstoffe, z.B. Öle wie beispielsweise Mandelöl sowie Mischungen vorgenannter. Es ist allerdings am meisten bevorzugt, dass Riechstoffe (Parfümöle) in den Mikrokapseln enthalten sind.
Als Duftstoffe bzw. Riechstoffe bzw. Parfümöle können alle dafür bekannten Stoffe und Gemische eingesetzt werden. Im Sinne dieser Erfindung werden die Begriffe "Riechstoff(e)", "Duftstoffe"und "Parfümöl(e)" synonym gebraucht. Damit sind insbesondere all jene Stoffe oder deren Gemische gemeint, die von Mensch und Tier als Geruch empfunden werden, insbesondere vom Mensch als Wohlgeruch empfunden werden. Als Duftkomponenten können Parfüme, Parfümöle oder Parfüm-ölbestandteile eingesetzt werden. Parfümöle bzw. Duftstoffe können erfindungsgemäß einzelne Riechstoffverbindungen, z. B. die synthetischen Produkte vom Typ der Ester, Ether, Aldehyde, Ketone, Alkohole und Kohlenwasserstoffe sein. Riechstoffverbindungen vom Typ der Ester sind z. B. Benzylacetat, Phenoxyethylisobutyrat, p-tert.-Butylcyclohexylacetat, Linalylacetat, Dimethylbenzylcarbinylacetat (DMBCA), Phenylethylacetat, Benzylacetat, Ethylmethylphenylglycinat, Allylcyclohexylpropionat, Styrallylpropionat, Benzylsalicylat, Cyclohexylsalicylat, Floramat, Melusat und Jasmecyclat. Zu den Ethern zählen beispielsweise Benzylethylether und Ambroxan, zu den Aldehyden z. B. die linearen Alkanale mit 8-18 C-Atomen, Citral, Citronellal, Citronellyloxy-acetaldehyd, Cyclamenaldehyd, Lilial und Bourgeonal, zu den Ketonen z. B. die Jonone, alpha-Isomethylionon und Methylcedrylketon, zu den Alkoholen Anethol, Citronellol, Eugenol, Geraniol, Linalool, Phenylethylalkohol und Terpineol, zu den Kohlenwasserstoffen gehören hauptsächlich die Terpene wie Limonen und Pinen. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind, z. B. Pine-, Citrus-, Jasmin-, Patchouly-, Rosen- oder Ylang-Ylang-Öl. Ebenfalls geeignet sind Muskateller-Salbeiöl, Kamillenöl, Nelkenöl, Melissenöl, Minzöl, Zimtblätteröl, Lindenblütenöl, Wacholderbeeröl, Vetiveröl,

Olibanumöl, Galbanumöl und Labdanumöl sowie Orangenblütenöl, Neroliöl, Orangenschalenöl und Sandelholzöl.

Haftfeste Riechstoffe, die im Rahmen der vorliegenden Erfindung einsetzbar sind, sind beispielsweise die ätherischen Öle wie Angelikawurzelöl, Anisöl, Arnikablütenöl, Basilikumöl, Bayöl, Bergamottöl, Champacablütenöl, Edeltannenöl, Edeltannenzapfenöl, Elemiöl, Eukalyptusöl, Fenchelöl, Fichtennadelöl, Galbanumöl, Geraniumöl, Gingergrasöl, Guajakholzöl, Gurjunbalsamöl, Helichrysumöl, Ho-Öl, Ingweröl, Irisöl, Kajeputöl, Kalmusöl, Kamillenöl, Kampferöl, Kanagaöl, Kardamomenöl, Kassiaöl, Kiefernnadelöl, Kopalvabalsamöl, Korianderöl, Krauseminzeöl, Kümmelöl, Kuminöl, Lavendelöl, Lemongrasöl, Limetteöl, Mandarinenöl, Melissenöl, Moschuskörneröl, Myrrhenöl, Nelkenöl, Neroliöl, Niaouliöl, Olibanumöl, Orangenöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Sandelholzöl, Sellerieöl, Spiköl, Sternanisöl, Terpentinöl, Thujaöl, Thymianöl, Verbenaöl, Vetiveröl, Wacholderbeeröl, Wermutöl, Wintergrünöl, Ylang-Ylang-Öl, Ysop-Öl, Zimtöl, Zimtblätteröl, Zitronellöl, Zitronenöl sowie Zypressenöl. Aber auch die höhersiedenden bzw. festen Riechstoffe natürlichen oder synthetischen Ursprungs können im Rahmen der vorliegenden Erfindung als haftfeste Riechstoffe bzw. Riechstoffgemische, also Duftstoffe, eingesetzt werden. Zu diesen Verbindungen zählen die nachfolgend genannten Verbindungen sowie Mischungen aus diesen: Ambrettolid, α-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylakohol, Benzylacetat, Benzylbenzoat, Benzylformiat, Benzylvalerianat, Borneol, Bornylacetat, α-Bromstyrol, n-Decylaldehyd, n-Dodecyl-aldehyd, Eugenol, Eugenolmethylether, Eukalyptol, Farnesol, Fenchon, Fenchylacetat, Geranyl-acetat, Geranylformiat, Heliotropin, Heptincarbonsäuremethylester, Heptaldehyd, Hydrochinon-Dimethylether, Hydroxyzimtaldehyd, Hydroxyzimtalkohol, Indol, Iron, Isoeugenol, Isoeugenol-methylether, Isosafrol, Jasmon, Kampfer, Karvakrol, Karvon, p-Kresolmethylether, Cumarin, p-Methoxyacetophenon, Methyl-n-amylketon, Methylanthranilsäuremethylester, p-Methylacetophenon, Methylchavikol, p-Methylchinolin, Methyl-β-naphthylketon, Methyl-n-nonylacetaldehyd, Methyl-n-nonylketon, Muskon, β-Naphtholethylether, β-Naphtholmethylether, Nerol, Nitrobenzol, n-Nonylaldehyd, Nonylakohol, n-Octylaldehyd, p-Oxy-Acetophenon, Pentadekanolid, β-Phenylethylakohol, Phenylacetaldehyd-Dimethyacetal, Phenylessigsäure, Pulegon, Safrol, Salicylsäureisoamylester, Salicylsäuremethylester, Salicylsäurehexylester, Salicylsäurecyclohexylester, Santalol, Skatol, Terpineol, Thymen, Thymol, γ-Undelacton, Vanilin, Veratrumaldehyd, Zimtaldehyd, Zimatalkohol, Zimtsäure, Zimtsäureethylester, Zimtsäurebenzylester.

Zu den leichter flüchtigen Riechstoffen zählen insbesondere die niedriger siedenden Riechstoffe natürlichen oder synthetischen Ursprungs, die allein oder in Mischungen eingesetzt werden können. Beispiele für leichter flüchtige Riechstoffe sind Alkylisothiocyanate (Alkylsenföle), Butandion, Limonen, Linalool, Linaylacetat und -propionat, Menthol, Menthon, Methyl-n-heptenon, Phellandren, Phenylacetaldehyd, Terpinylacetat, Zitral, Zitronellal. Bevorzugt einsetzbare (insbesondere zu verkapselnde) Riechstoffverbindungen vom Typ der Aldehyde sind Hydroxycitronellal (CAS 107-75-5), Helional (CAS 1205-17-0), Citral (5392-40-5), Bourgeonal (18127-01-0), Triplal (CAS 27939-60-2), Ligustral (CAS 68039-48-5), Vertocitral (CAS 68039-49-6), Florhydral (CAS 125109-85-5), Citronellal (CAS 106-23-0), Citronellyloxyacetaldehyd (CAS 7492-67-3).

Weiterhin ist es bevorzugt, dass das zu verkapselnde Parfüm kein 2-Methyl-Undecanal, Decanal, Benzolacetaldehyd und 3-Phenylprop-2-enal umfasst.

Die Mikrokapseln können vorzugsweise auch ein oder mehrere (vorzugsweise flüssige) hautpflegende und/oder hautschützende Aktivstoffe enthalten. Hautpflegende Aktivstoffe sind alle solchen Aktivstoffe die der Haut einen sensorischen und/oder kosmetischen Vorteil verleihen. Hautpflegende Aktivstoffe sind bevorzugt ausgewählt aus den nachfolgenden Substanzen:
a) Wachse wie beispielsweise Carnauba, Spermaceti, Bienenwachs, Lanolin und/oder Derivate derselben und andere.
b) Hydrophobe Pflanzenextrakte
c) Kohlenwasserstoffe wie beispielsweise Squalene und/oder Squalane
d) Höhere Fettsäuren, vorzugsweise solche mit wenigstens 12 Kohlenstoffatomen, beispielsweise Laurinsäure, Stearinsäure, Behensäure, Myristinsäure, Palmitinsäure, Ölsäure, Linolsäure, Linolensäure, Isostearinsäure und/oder mehrfach ungesättigte Fettsäuren und andere.
e) Höhere Fettalkohole, vorzugsweise solche mit wenigstens 12 Kohlenstoffatomen, beispielsweise Laurylalkohol, Cetylalkohol, Stearylalkohol, Oleylalkohol, Behenylalkohol, Cholesterol und/oder 2-Hexadecanaol und andere.
f) Ester, vorzugsweise solche wie Cetyloctanoate, Lauryllactate, Myristyllactate, Cetyllactate, Isopropylmyristate, Myristylmyristate, Isopropylpalmitate, Isopropyladipate, Butylstearate, Decyloleate, Cholesterolisostearate, Glycerolmonostearate, Glyceroldistearate, Glyceroltristearate, Alkyllactate, Alkylcitrate und/oder Alkyltartrate und andere.
g) Lipide wie beispielsweise Cholesterol, Ceramide und/oder Saccharoseester und andere.
h) Vitamine wie beispielsweise die Vitamine A, C und E, Vitaminalkylester, einschließlich Vitamin-C-Alkylester und andere.
i) Sonnenschutzmittel
j) Phospholipide
k) Derivate von alpha-Hydroxysäuren
l) Germizide für den kosmetischen Gebrauch, sowohl synthetische wie beispielsweise Salicylsäure und/oder andere als auch natürliche wie beispielsweise Neemöl und/oder andere.
m) Silikone
n) Natürliche Öle, z.B. Mandelöl
sowie Mischungen jeglicher vorgenannter Komponenten.

Das erfindungsgemäße Wasch- oder Reinigungsmittel enthält neben den beschriebenen Mikrokapseln noch weitere Inhaltstoffe, nämlich zumindest Tenside und/oder Gerüststoffe.

Im Folgenden werden weitere mögliche Inhaltstoffe der Wasch- oder Reinigungsmittel genauer beschrieben. Zunächst sei aber klargestellt, dass der Begriff der Waschmittel im Sinne dieser Erfindung insbesondere Wasch- oder Reinigungsmittel als auch Textilnachbehandlungsmittel (wie vorzugsweise Weichspüler, Duftspüler, Konditioniertücher für die Anwendung im Wäschetrockner, Hygienespüler usw.) umfasst. Textilwaschmittel ist die Bezeichnung für die beim Waschen von Textilerzeugnissen benötigten, z.B. in Form von Pulvern, Granulaten, Perlen, Tabletten, Pasten, Gelen, Tüchern, Stücken oder Flüssigkeiten vorliegenden Formulierungen, die vorzugsweise in wässrigen Lösungen insbesondere in Waschmaschinen eingesetzt werden. Weichspüler sind Textilnachbehandlungsmittel zur Pflege von Textilien und enthalten bevorzugt Wirkstoffe, die zu einem weichen Griff der behandelten Textilen führen, insbesondere kationischen Wirkstoffe (vorzugsweise Kationtenside, z.B. quartäre Ammonium-Verbindungen), Fettsäure-Derivate und/oder Siliconöle. Duftspüler sind parfümhaltige Textilnachbehandlungsmittel zur Pflege von Textilien, die einen besonders angenehmen Duft der Textilien bewirken. Konditioniertücher für die Anwendung im Wäschetrockner sind mit Wirkstoffen (insbesondere Weichspülern) imprägnierte Vliese oder Tücher (sheets). Hygienespüler sind Textilnachbehandlungsmittel zur Pflege von Textilien, welche wenigstens einen antimikrobiellen Wirkstoff, z.B. quartäre Ammonium-Verbindungen wie z.B. Benzalkoniumchlorid, enthalten und der Verringerung der Keimbelastung der Wäsche dienen. Der Begriff der Reinigungsmittel umfasst alle Reiniger für harte oder weiche Oberflächen, vorzugsweise aber harte Oberfläche, wobei insbesondere Geschirrspülmittel (umfassend Handgeschirrspülmittel und Maschinengeschirrspülmittel), Allzweckreiniger, WC-Reiniger, Sanitärreiniger sowie Glasreiniger zu nennen sind. Alle Wasch- oder Reinigungsmittel können z.B. in Form von Pulvern, Granulaten, Perlen, Tabletten, Pasten, Gelen, Tüchern, Stücken oder Flüssigkeiten vorliegen. Sie können einphasig oder mehrphasig sein. Sie können auch in Portionspackungen vorliegen, sogenannten Pouches, wobei in einer Variante die Mikrokapseln in den für den Pouch verwendeten Filmmaterialien, z.B. PVA, eingebettet sind.

Die erfindungsgemäßen Wasch- oder Reinigungsmittel enthalten neben den Mikrokapseln als zwingende Komponente Tenside und/oder Gerüststoffe.

Als Tenside kommen insbesondere anionische Tenside, nichtionische Tenside, kationische, zwitterionische und/oder amphotere Tenside in Frage. Besonders bevorzugt ist es jedoch, wenn das erfindungsgemäße Wasch- oder Reinigungsmittel, anionische, nichtionische und/oder kationische Tenside enthält. Insbesondere der Einsatz einer Mischung aus anionischen und nichtionischen Tensiden ist vorteilhaft. Das erfindungsgemäße Wasch- oder Reinigungsmittel enthält vorzugsweise 0,05 Gew.-% bis 50 Gew.-%, vorteilhafterweise 1 bis 40 Gew.-%, in weiter vorteilhafter Weise 3 bis 30 Gew.-% und insbesondere 5 Gew.-% bis 20 Gew.-% Tensid(e), insbesondere aus den Gruppen der anionischen Tenside, nichtionischen Tenside, kationischen, zwitterionischen und/oder amphotere Tenside. Dies entspricht einer bevorzugten Ausführungsform der Erfindung und ermöglicht optimale Reinigungsleistungen.

Besonders bevorzugt ist es, wenn das erfindungsgemäße Wasch- oder Reinigungsmittel Aniontensid enthält, vorteilhafterweise in Mengen von 0,1 - 25 Gew. %, in weiter vorteilhafter Weise 1- 20 Gew-%, insbesondere in Mengen von 3-15 Gew.-%, bezogen auf das gesamte Mittel. Dies entspricht einer bevorzugten Ausführungsform der Erfindung und ermöglicht besonders vorteilhafte Reinigungsleistungen. Ein besonders geeignetes Aniontensid ist Alkylbenzolsulfonat, vorzugsweise lineares Alkylbenzolsulfonat (LAS). Wenn das erfindungsgemäße Wasch- oder Reinigungsmittel Alkylbenzolsulfonat enthält, vorteilhafterweise in Mengen von 0,1 - 25 Gew. %, in weiter vorteilhafter Weise 1- 20 Gew-%, insbesondere in Mengen von 3-15 Gew.-%, bezogen auf das gesamte Mittel, so liegt eine bevorzugte Ausführungsform der Erfindung vor.

Besonders geeignete Aniontenside sind ferner die Alkylsulfate, insbesondere die Fettalkoholsulfate (FAS), wie z.B. C₁₂-C₁₈-Fettalkoholsulfat. Vorzugsweise können C₈-C₁₈-Alkylsulfate eingesetzt werden, besonders bevorzugt sind C₁₃-Alkylsulfat sowie C₁₃₋₁₅-Alkylsulfat und C₁₃₋₁₇-Alkylsulfat, vorteilhafterweise verzweigtes, insbesondere Alkyl-verzweigtes C₁₃₋₁₇-Alkylsulfat. Besonders geeignete Fettalkoholsulfate leiten sich vom Lauryl- und Myristylalkohol ab, sind also Fettalkoholsulfate mit 12 bzw. 14 Kohlenstoffatomen. Die langkettigen FAS-Typen (C₁₆ bis C₁₈) eignen sich sehr gut zum Waschen bei höheren Temperaturen. Andere bevorzugt einsetzbare Aniontenside sind z.B. Alkansulfonate (z.B. sekundäres C13-C18-Alkansulfonat), Methylestersulfonate (z.B. α-C12-C18-Methylestersulfonat) und α-Olefinsulfonate (z.B. α-C14-C18-Olefinsulfonat) und Alkylethersulfate (z.B. C12-C14-Fettalkohol-2EO-ethersulfat) und/oder Seifen. Weitere geeignete Aniontenside werden weiter unten noch beschrieben. Besonders geeignet sind aber FAS und/oder LAS.

Die anionischen Tenside, einschließlich der Seifen, können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

Besonders bevorzugt ist es, wenn das erfindungsgemäße Wasch- oder Reinigungsmittel Niotensid enthält, vorteilhafterweise in Mengen von 0,01 - 25 Gew. %, in weiter vorteilhafter Weise 1- 20 Gew-%, insbesondere in Mengen von 3-15 Gew.-%, bezogen auf das gesamte Mittel. Dies entspricht einer bevorzugten Ausführungsform der Erfindung. Besonders bevorzugt ist der Einsatz von Alkylpolyglycolethern, insbesondere in Kombination mit Aniontensid, wie vorzugsweise LAS. Weitere geeignete Niotenside sind Alkylphenolpolyglycolether (APEO), (ethoxylierte) Sorbitanfettsäureester (Sorbitane), Alkylpolyglucoside (APG), Fettsäureglucamide, Fettsäureethoxylate, Aminoxide, Ethylenoxid-Propylenoxid-Blockpolymere, Polyglycerolfettsäureester und/oder Fettsäurealkanolamide. Weitere geeignete Niotenside werden weiter unten noch beschrieben. Niotenside auf Zuckerbasis, wie insbesondere APG, sind besonders bevorzugt

Zu den Gerüststoffen im Sinne der Erfindung zählen insbesondere Zeolithe, Polycarboxylate, Citrate (wie z.B. Natriumcitrat), Soda, Natriumhydrogencarbonat, Phosphate, Natriumsilicate (Wasserglas), Phosphonate, alkalische amorphe Disilicate sowie kristalline Schichtsilicate. Gerüststoffe sind in dem erfindungsgemäßen Wasch- oder Reinigungsmittel vorzugsweise in Mengen von 0,1 bis 80 Gew.-%, vorteilhafterweise 1 bis 60 Gew.-%, in weiter vorteilhafter Weise, 5 bis 50 Gew.-% enthalten. Weiterhin ist es ganz besonders bevorzugt, dass das erfindungsgemäße Wasch- oder Reinigungsmittel ein Buildersystem (d.h. zumindest 2 Substanzen mit Builderwirkung) enthält, vorzugsweise ein zeolithhaltiges Buildersystem, vorzugsweise umfassend Zeolith in Mengen > 1 Gew.-%, noch vorteilhafter > 5 Gew.-%, weiter vorteilhaft > 10 Gew.- %, insbesondere ≥ 15 Gew.-%, Gew.-% bezogen auf das gesamte Mittel. Eine sinnvolle Obergrenze an Zeolith kann z.B. bei 40 Gew.-%, 30 Gew.-% oder 20 Gew.-% liegen, bezogen auf das gesamte Mittel. Dies entspricht einer bevorzugten Ausführungsform der Erfindung. Bevorzugt ist Kombination von Zeolith mit Soda. Die Begriffe Builder und Gerüststoff sind synonym.

Ebenfalls ist es besonders bevorzugt, wenn das erfindungsgemäße Wasch- oder Reinigungsmittel ein lösliches Buildersystem, vorzugsweise umfassend Soda, Silikat, Citrat und/oder Polycarboxylate, enthält, vorteilhafterweise in Mengen von 0,1 - 50 Gew.-%, bezogen auf das gesamte Mittel. Dies entspricht einer bevorzugten Ausführungsform der Erfindung. Ist ein solches lösliches Buildersystem enthalten, so ist es überaus bevorzugt, wenn nur geringe Mengen unlöslicher Builder, wie insbesondere Zeolith, z.B. < 5 Gew.-% bis 0,1 Gew.-% enthalten sind, insbesondere in solchem Falle gar kein unlöslicher Builder enthalten ist.

Ebenfalls ist es möglich, dass das erfindungsgemäße Wasch- oder Reinigungsmittel Phosphate enthält, wobei Phosphat vorzugsweise in Mengen von 1-40 Gew.-%, insbesondere 5-30 Gew.-% enthalten ist, bezogen auf das gesamte Mittel. Nach einer anderen bevorzugten Ausführungsform ist das erfindungsgemäße Wasch- oder Reinigungsmittel jedoch frei von Phosphaten.

Die erfindungsgemäßen Wasch- oder Reinigungsmittel, die z.B. als insbesondere pulverförmige Feststoffe, in nachverdichteter Teilchenform, als homogene Lösungen oder Suspensionen vorliegen können, können weiterhin im Prinzip alle bekannten und in derartigen Mitteln üblichen Inhaltsstoffe enthalten. Die erfindungsgemäßen Mittel können, wie schon gezeigt wurde, insbesondere Buildersubstanzen, Tenside, weiterhin auch Bleichmittel, Bleichaktivatoren, wassermischbare organische Lösungsmittel, Enzyme, Sequestrierungsmittel, Elektrolyte, pH-Regulatoren und weitere Hilfsstoffe, wie optische Aufheller, Fluoreszenzmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Glaskorrosionsinhibitoren, Desintegrationshilfsmittel Antistatika, Bittermittel, Bügelhilfsmittel, Phobier- und Imprägniermittel, Quell- und Schiebefestmittel, neutrale Füllsalze sowie UV-Absorber, Schaumregulatoren sowie Farb- und Riechstoffe enthalten.

Die erfindungsgemäßen Wasch- und Reinigungsmittel können zudem auch sogenannte freie, nicht mikroverkapselte Parfümöle (Riechstoffe) enthalten. Dies entspricht einer besonders bevorzugten Ausführungsform der Erfindung. Die Zusammensetzung dieser Parfümöle kann gleich oder verschieden zu der der verkapselten Parfümöle sein. Bezogen auf das gesamte Wasch- oder Reinigungsmittel können darin vorzugsweise 0,0001 bis 15 Gew.-%, vorteilhafterweise 0,001 bis 10 Gew.-%, insbesondere 0,01 bis 5 Gew.-% Riechstoffe enthalten sein.

Ein weiterer Gegenstand der Erfindung ist ein Verfahren zur Herstellung eines festen Wasch- oder Reinigungsmittels, gekennzeichnet
(a) durch das Zumischen einer Mikrokapseldispersion, umfassend Mikrokapseln deren Kapselwände ein Harz umfassen, welches durch Umsetzung
   a) mindestens eines aromatischen Alkohols oder dessen Ether oder Derivate mit
   b) mindestens einer aldehydischen Komponente, die mindestens zwei C-Atome pro Molekül aufweist, und
   c) in Gegenwart mindestens eines (Meth)Acrylat-Polymeren, wobei das (Meth)Acrylat-Polymer ein Copolymer von 2-Acrylamido-2-methyl-propansulfonsäure oder dessen Salzen ist mit einem oder mehreren weiteren (Meth)Acrylatmonomeren, erhältlich ist,
in die übrige Wasch- oder Reinigungsmittel-Matrix,
oder (b) durch das Zumischen der genannten Mikrokapseln in granulierter oder geträgerter Form in die übrige Wasch- oder Reinigungsmittel-Matrix,
oder (c) durch das Zumischen der genannten Mikrokapseln in getrockneter Form in die übrige Wasch- oder Reinigungsmittel-Matrix.

Zur Herstellung erfindungsgemäßer Mittel mit erhöhtem Schüttgewicht, insbesondere im Bereich von 650 g/l bis 950 g/l, werden ein einen Extrusionsschritt aufweisendes Verfahren und die Granulation bevorzugt.

Zur Herstellung von erfindungsgemäßen Mitteln in Tablettenform, die einphasig oder mehrphasig, einfarbig oder mehrfarbig und insbesondere aus einer Schicht oder aus mehreren, insbesondere aus zwei Schichten bestehen können, geht man vorzugsweise derart vor, dass man alle Bestandteile - gegebenenfalls je einer Schicht - in einem Mischer miteinander vermischt und das Gemisch mittels herkömmlicher Tablettenpressen, beispielsweise Exzenterpressen oder Rundläuferpressen, verpresst. Insbesondere bei mehrschichtigen Tabletten kann es von Vorteil sein, wenn mindestens eine Schicht vorverpresst wird. Man erhält so problemlos bruchfeste und dennoch unter Anwendungsbedingungen ausreichend schnell lösliche Tabletten. Die Raumform der Tabletten ist beliebig und kann rund, oval oder eckig sein, wobei auch Zwischenformen möglich sind. Ecken und Kanten sind vorteilhafterweise abgerundet.

Flüssige beziehungsweise pastöse erfindungsgemäße Mittel in Form von übliche Lösungsmittel enthaltenden Lösungen werden in der Regel durch einfaches Mischen der Inhaltsstoffe, die in Substanz oder als Lösung in einen automatischen Mischer gegeben werden können, hergestellt. Die erfindungsgemäßen Mikrokapseln können z.B. nachträglich in die ansonsten "fertige" Zusammensetzung einsuspendiert werden.

Ein weiterer Gegenstand der Erfindung ist ein Verfahren zur Herstellung eines flüssigen Wasch- oder Reinigungsmittels, gekennzeichnet durch das Einrühren einer Mikrokapseldispersion, umfassend Mikrokapseln, deren Kapselwände ein Harz umfassen, welches durch Umsetzung
a) mindestens eines aromatischen Alkohols oder dessen Ether oder Derivate mit
b) mindestens einer aldehydischen Komponente, die mindestens zwei C-Atome pro Molekül aufweist, und
c) in Gegenwart mindestens eines (Meth)Acrylat-Polymeren, wobei das (Meth)Acrylat-Polymer ein Copolymer von 2-Acrylamido-2-methyl-propansulfonsäure oder dessen Salzen ist mit einem oder mehreren weiteren (Meth)Acrylatmonomeren, erhältlich ist,

in die flüssige Wasch- oder Reinigungsmittelmatrix oder durch kontinuierliche Zugabe der Mikrokapseldispersion in eine flüssige Wasch- oder Reinigungsmittelmatrix und Vermischen über statische Mischelemente, wobei die Mikrokapseldispersion vorzugsweise zuvor jeweils mit Tensid versetzt wurde.

Bei der Herstellung der erfindungsgemäßen Wasch- oder Reinigungsmittel im allgemeinen, egal ob fest oder flüssig, ist es vorteilhaft, die einzubringenden Mikrokapseln in Form eines Mikrokapsel-Slurries (wässrige Dispersion der Mikrokapseln) einzubringen. Dabei hat es sich als sehr vorteilhaft erwiesen, den Mikrokapsel-Slurry zur Stabilisierung mit Tensid zu versetzen, wobei als Tensid kationisches, anionisches und/oder nichtionisches Tensid eingesetzt wird, vorzugsweise nichtionisches Tensid, insbesondere ethoxylierter Oxoalkohol geeignet ist. Derart stabilisierte Mikrokapsel-Slurries sind besser verarbeitbar. Ansonsten kann die Verarbeitbarkeit der Mikrokapsel-Slurries durch eine reversible Flockulation erschwert werden.

Anionische Tenside können dabei vorteilhafterweise in Mengen von 1 bis 40 Gew.-%, beispielsweise 2 bis 30 Gew.-%, insbesondere 3 bis 20 Gew.-% zur Stabilisierung der Dispersionen eingesetzt werden, Gew.-% bezogen auf die gesamte Dispersion. Kationische Tenside können vorteilhafterweise in Mengen von 0,001 bis 4 Gew.-%, beispielsweise 0,01 bis 3 Gew.-% und insbesondere 0,1 bis 2 Gew.-% zur Stabilisierung der Dispersionen eingesetzt werden, Gew.-% bezogen auf die gesamte Dispersion. Nichtionische Tenside können vorteilhafterweise in Mengen von 0,01 bis 20 Gew.-%, beispielsweise 0,1 bis15 Gew.-%, insbesondere 1 bis 10 Gew.-% zur Stabilisierung der Dispersionen eingesetzt werden, Gew.-% bezogen auf die gesamte Dispersion. Geeignete anionische Tenside sind z.B. Alkylbenzolsulfonate, vorzugsweise sekundäres C10-C13-n-Alky benzolsulfonat, Alkansulfonate, Methylestersulfonate, α-Olefinsulfonate, Alkylsulfate, vorzugsweise Fettalkoholsulfat, Alkylethersulfate, vorzugsweise Fettalkoholethersulfat und Sulfosuccinate. Geeignete kationische Tenside sind z.B. quartäre Ammonium-Verbindungen, insbesondere quartäre Ammonium-Verbindungen mit einem oder zwei hydrophoben Alkyl-Resten, quartäre PhosphoniumSalze oder tertiäre Sulfonium-Salze. Besonders bevorzugt sind sogenannte Esterquats. Esterquat ist die Sammelbezeichnung für kationische grenzflächenaktive Verbindungen mit vorzugsweise zwei hydrophoben Gruppen, die über Ester-Bindungen mit einem quaternierten Di(Tri-)ethanolamin oder einer analogen Verbindung verknüpft sind.

Der Einsatz nichtionischer Tenside zur Stabilisierung wässriger Mikrokapseldispersionen hat sich als besonders vorteilhaft erwiesen. Mit Vorteil einsetzbar sind insbesondere Fettalkoholethoxylate, Oxoalkoholethoxylate, Alkylphenolpolyglycolether, Fettsäureethoxylate, Fettaminethoxylate, ethoxylierte Triacylglycerole und Mischether (beidseitig alkylierte Polyethylenglycolether) sowie Alkylpolyglucoside, Saccharoseester, Sorbitanester, Fettsäureglucamide sowie Aminoxide.

Besonders aber der Einsatz von Oxoalkoholethoxylaten ist vorteilhaft hinsichtlich der gewünschten Stabilisierung derwässrigen Mikrokapseldispersionen. Diese ermöglichen die besten Ergebnisse im Sinne der Erfindung. Bevorzugte Oxoalkoholethoxylate leiten sich von Oxoalkoholen mit 9 bis 15 Kohlenstoffatomen ab, an die vorzugsweise 3 bis 15 Mol Ethylenoxid angelagert sind. Ein besonders bevorzugtes Oxoalkoholethoxylat im Sinne der Erfindung ist C₁₃-C₁₅-Oxoalkohol, an welchen 7 Mol Ethylenoxid angelagert sind. Ein geeignetes Handelsprodukt ist z.B. Lutensol® AO 7 von der BASF. Durch den Einsatz von Oxoalkoholethoxylaten kann die reversible Flockulation völlig zurückgedrängt werden.

Besonders vorteilhaft sind die vorstehend beschriebenen stabilisierten Mikrokapseldispersionen bei der Herstellung von flüssigen Wasch- oder Reinigungsmitteln. Ein erfindungsgemäßes Verfahren, bei welchem man ein flüssiges Wasch- oder Reinigungsmittel mit einer Mikrokapseldispersion, wie zuvor beschrieben, vermengt, vorzugsweise durch Einrühren der Mikrokapseldispersion in die Wasch- oder Reinigungsmittelmatrix oder durch kontinuierliche Zugabe in ein flüssiges Wasch-oder Reinigungsmitteln und Vermischen über statische Mischelemente, entspricht daher einer bevorzugten Ausführungsform der Erfindung.

Eben so vorteilhaft sind die stabilisierten Mikrokapseldispersionen auch bei der Herstellung von festen Wasch- oder Reinigungsmitteln. Ein erfindungsgemäßes Verfahren, bei welchem man ein festes Wasch- oder Reinigungsmittel mit einer Mikrokapseldispersion, wie zuvor beschrieben, vermengt, z.B. durch Aufsprühen der Mikrokapseldispersion auf die feste Wasch- oder Reinigungsmittelmatrix bzw. auf Wasch- oder Reinigungsmittelgranulate, entspricht daher einer bevorzugten Ausführungsform der Erfindung.

Besonders vorteilhaft ist auch ein Verfahren zur Herstellung eines festen Wasch- oder Reinigungsmittels, bei dem die Mikrokapseldispersion vordem Vermischen mit einem Wasch- oder Reinigungsmittel granuliert wird.

Ein weiterer Gegenstand der Erfindung ist ein Textilwaschverfahren, unter Einsatz eines erfindungsgemäßen Wasch- oder Reinigungsmittels (wie zuvor beschrieben), vorzugsweise in einer automatischen Waschmaschine, wobei die Waschtemperatur ≤ 60°C, vorzugsweise ≤ 40°C beträgt.

Bevorzugte erfindungsgemäße Wasch- oder Reinigungsmittel sind Textilnachbehandlungsmittel. Auch diese enthalten die erfindungsgemäß eingesetzten Mikrokapseln sowie Tenside und/oder Gerüststoffe. Dabei handelt es sich vorzugsweise um Weichspüler, also um Textilnachbehandlungsmittel, die ein kationisches Tensid enthalten. Bevorzugt enthaltene Kationtenside sind Esterquats. Esterquats sind quartäre Ammonium-Verbindungen mit vorzugsweise zwei hydrophoben Resten, die jeweils eine Ester-Gruppe als sogenannte Sollbruchstelle für einen leichteren biologischen Abbau enthalten. Die Menge an kationischem Tensid beträgt vorzugsweise 2 bis 80 Gew.-%, vorteilhafterweise 4 bis 40 Gew.-%, weiter bevorzugt 6 bis 20 Gew.-% und insbesondere 8 bis 15 Gew.-%, jeweils bezogen auf das gesamte Mittel. Ebenfalls als kationische Tenside einsetzbar sind polyquaternierte Polymere (z.B. Luviquat® Care von BASF) und auch kationische Biopolymere auf Chitinbasis und deren Derivate, beispielsweise das unter der Handelsbezeichnung Chitosan® (Hersteller: Cognis) erhältliche Polymer.

Ein weiterer Gegenstand der Erfindung ist ein Textilkonditionierverfahren unter Einsatz eines erfindungsgemäßen Textilnachbehandlungsmittels (wie zuvor beschrieben) im Spülgang einer automatischen Waschmaschine.

Ein weiterer Gegenstand der Erfindung ist ein Textiltrocknungsverfahrens unter Einsatz eines erfindungsgemäßen Wasch- oder Reinigungsmittels in einem automatischen Wäschetrockner.

Ein weiterer Gegenstand der Erfindung ist ein Textilkonditionierverfahren unter Einsatz eines erfindungsgemäßen Textilnachbehandlungsmittels in Form eines Konditioniersubstrates in einem automatischen Wäschetrockner.

Ein weiterer Gegenstand der Erfindung liegt in der Verwendung eines erfindungsgemäßen Textilnachbehandlungsmittels zum Konditionieren von textilen Flächengebilden.

Bevorzugte Mittel im Sinne der Erfindung sind auch Reinigungsmittel, insbesondere Reiniger für harte Oberflächen. Auch diese enthalten die erfindungsgemäß eingesetzten Mikrokapseln sowie Tenside und/oder Gerüststoffe. Im Zusammenhang mit den maschinellen Geschirrspülmitteln sind im Sinne der vorliegenden Erfindung als Reinigungshilfsmittel auch Duftabgabesysteme umfasst, umfassend ein Behältnis sowie Partikel zur Desodorierung und Beduftung des Geschirrspülautomaten, wobei diese Partikel riechstoffhaltige Mikrokapseln umfassen.

Wenn das erfindungsgemäße Reinigungsmittel ausgewählt ist aus der Gruppe der Handgeschirrspülmittel, der Maschinengeschirrspülmittel, der Toilettenreiniger bzw. WC-Reiniger, der Rohrreinigungsmittel bzw. Abflußreiniger, der Universal- bzw. Allzweckreiniger, der Sanitärreiniger, der Backofenreiniger bzw. Grillreiniger, der Metallputzmittel, der Glasreiniger bzw. Fensterreiniger, der Reinigungshilfsmittel, der Fußbodenreinigungsmittel und der Spezialreinigungsmittel, so liegt eine bevorzugte Ausführungsform der Erfindung vor.

Auch im Zusammenhang mit den Reinigungsmitteln liegt ein Vorteil der Erfindung darin, eine retardierte und/oder gezielte Freisetzung von Flüssigkeiten, wie z.B. Duftstoffen, aus den enthaltenen Mikrokapseln zu ermöglichen. Dadurch wird ein oft angestrebter "slow-release"-Effekt bzw. "long-lasting"-Effekt und/oder eine zielgenaue Aktivstofffreisetzung ermöglicht. Die gereinigte Oberfläche, z.B. ein Fußboden, duftet gleichmäßig über einen längeren Zeitraum oder Duftstoffe werden freigesetzt, wenn die abgelagerten Mikrokapseln durch mechanische Belastung aufgebrochen werden. Ebenso können auch andere inkorporierte Flüssigkeiten, wie z.B. Flüssigkeiten mit antimikrobiellen Wirkstoffen, Germiziden, Fungiziden oder anderen Aktivstoffen retardiert und/oder gezielt, z.B. durch Einwirken mechanischer Kraft, freigesetzt werden.

Ein weiterer Gegenstand der vorliegenden Erfindung ist ein teilchenförmiges Wasch- oder Reinigungsmitteladditiv, umfassend die bereits beschriebenen erfindungsgemäß einsetzbaren Mikrokapseln sowie Tenside und/oder Gerüststoffe.

Es wurde nun gefunden, dass durch den Einsatz dieser erfindungsgemäßen Partikel, wie zuvor beschrieben, wenn diese riechstoffhaltig sind, beim Waschen beziehungsweise Reinigen der Oberflächen, insbesondere von Textilien, ein besonders vorteilhafter Dufteindruck (gesteigertes Gefallen / höhere Intensität /bessere Dauerhaftigkeit) erzielt werden kann. Retardierte und/oder gezielte Duftfreisetzung werden ermöglicht.

Ein weiterer Gegenstand der Erfindung liegt in der Verwendung eines erfindungsgemäßen Wasch- oder Reinigungsmittels in einem Wasch- oder Reinigungsverfahren zur Ablagerung von Mikrokapseln auf den behandelten Objekten (Oberflächen) zur Ermöglichung der gezielten Freisetzung vorzugsweise flüssiger Aktivsubstanzen, wie insbesondere Riechstoffe, auf den Objekten durch mechanischen Reiz.

Ein weiterer Gegenstand der Erfindung liegt in der Verwendung eines erfindungsgemäßen Wasch- oder Reinigungsmittels in einem Wasch- oder Reinigungsverfahren zur Ablagerung von Mikrokapseln auf den behandelten Objekten (Oberflächen) zur Ermöglichung der langanhaltenden Freisetzung vorzugsweise flüssiger Aktivsubstanzen, wie insbesondere Riechstoffe, auf den Objekten durch Diffusion.

### Beispiele

### I. Synthesebeispiele:

### Beispiel I.1: Herstellung von Copolymeren

### a) AMPS-Hydroxybutylacrylat

Für den 1500 g Ansatz werden 891 g demineralisiertes Wasser zusammen mit 585 g AMPS (50-% wässrige Lösung) und 7,5 g 4-Hydroxybutylacrylat (HBA) in den Reaktor gefüllt und unter Schutzgas-Atmosphäre gesetzt. Das Reaktionsgemisch wird unter Rühren (400 rpm) auf 75 °C aufgeheizt. Von dem wasserlöslichen Initiator Natriumperoxodisulfat werden 0,03 g in 15 g Wasser gelöst und mittels einer Spritze in den Reaktor injiziert, wenn die Reaktionstemperatur erreicht ist. Nach Erreichen der Maximaltemperatur beginnt eine Stunde Nachreaktion. Anschließend wird der Ansatz auf Raumtemperatur abgekühlt und mit 1,5 g Konservierungsmittel versetzt. Die wässrige Lösung wird charakterisiert über die Viskosität, Festkörper-Gehalt und den pH-Wert. Die Viskosität beträgt 540 mPas (gemessen bei 20 rpm Brookfield), der Festkörper-Gehalt beträgt 21 % und der pH-Wert liegt bei 3,3. Es werden 3 g Copolymer auf eine Petrischale gegeben und 24 Stunden bei 160 °C im Trockenschrank getrocknet. Die Auswaage beträgt 0,69 g, was einer Ausbeute von 21,6 % entspricht.

### b) AMPS-Polyakylenglykolmonomethacrylat

Die Vorlage besteht aus 912 g demineralisiertem Wasser, 240 g AMPS und 7,5 g Poly(ethylen/propylen)glykolmonomethacrylat (Bisomer PEM 63P HD von Cognis, CAS-Nr. 589-75-9). Die Mischung wird unter Schutzgas-Atmosphäre gesetzt. Das Reaktionsgemisch wird unter Rühren (400 rpm) auf 75 °C aufgeheizt. 1,5 g Natriumperoxodisulfat werden in 15 g Wasser gelöst und mit einer Spritze in den Reaktor überführt. Nachdem die Temperatur im Reaktor ein Maximum erreicht hat und zu sinken beginnt, werden 240 g AMPS mit 83 g PEM 63P HD mittels Schlauchpumpe über einen Zeitraum von einer Stunde zu dosiert. Anschließend erfolgt eine halbstündige Nachreaktion. Anschließend wird der Ansatz auf Raumtemperatur abgekühlt und mit 1,5 g Konservierungsmittel versetzt.

Die wässrige Lösung wird charakterisiert über die Viskosität, Festkörper-Gehalt und den pH-Wert. Die Viskosität beträgt 110 mPas (gemessen bei 20 rpm Brookfield), der Festkörper-Gehalt beträgt 23 % und der pH-Wert ist 3,1. Es werden 3 g Copolymer auf eine Petrischale gegeben und 24 Stunden bei 160 °C im Trockenschrank getrocknet. Die Auswaage beträgt 0,68 g, was einer Ausbeute von 21,6 % entspricht.

### Beispiel I.2: Resorcin-Kapsel

In einem 400 ml-Becherglas werden 5,5 g Resorcin unter Rühren (Rührgeschwindigkeit: etwa 1500 U/min) in 70 g Wasser gelöst und anschließend mit 2,0 g Natriumcarbonat-Lösung (20 Gew.%ig) versetzt, worauf der pH-Wert bei ca. 7,9 liegt. Diese Lösung wird auf eine Temperatur von etwa 52 °C erwärmt. Anschließend werden 25,5 g Glutardialdehyd hinzugegeben.

Das Gemisch wird weitere ca. 10 Minuten bei einer Rührgeschwindigkeit von etwa 1500 U/min und einer Temperatur von etwa 52 °C gerührt (Vorkondensationszeit). Danach werden etwa 20 g Wasser ergänzt und ca. 2 Minuten später 1 g eines der Schutzkolloide a) Copolymer I.1a, b) Copolymer I.1b und c) Poly-AMPS (AMPS-Homopolymer) und wieder ca. 2 Minuten später 55 g Butylphenylacetat (CAS-Nummer 122-43-0; Riechstoff mit honigartigem Geruch) hinzugefügt. Direkt im Anschluss wird die Rührgeschwindigkeit auf etwa 4000 U/min erhöht und etwa zur gleichen Zeit erfolgt die Zugabe von 20,0 g Natriumcarbonat-Lösung (20 Gew.-%ig). Danach liegt der pH-Wert der Mischung bei etwa 9,7. In der Folgezeit nehmen die Viskosität und das Volumen der Mischung zu. Es wird so lange bei einer Rührgeschwindigkeit von etwa 4000 U/min weitergerührt, bis die Viskosität wieder gesunken ist. Erst danach wird die Rührgeschwindigkeit auf etwa 1500 U/min abgesenkt. Bei einer Temperatur von etwa 52 °C und etwa gleichbleibender Rührgeschwindigkeit wird der Ansatz weitere ca. 60 Minuten gerührt. Diese Phase nennt man auch Ruhephase. Im Anschluss daran wird die Mischung auf ca. 80 °C aufgeheizt und die Kapseln bei dieser Temperatur über einen Zeitraum von 3 Stunden ausgehärtet.

Kapselgrößenverteilung - D (90) 5 - 10 µm; Verkapselungseffizienz ca. 90 %; Trocknungsausbeute > 90 %; Festkörper der Slurry ca. 40 Gew %.

Die erzeugten Kapseln sind formaldehydfrei und lassen sich als stabile Kern/Schale - Mikrokapseln aus derwässrigen Slurry heraus ohne Probleme zu einem trockenem fließfähigem Pulver verarbeiten.

Die Beladung der Kapseln kann anstelle von Butylphenylacetat auch mit anderen gasförmigen, flüssigen oder festen hydrophoben Materialien und Substanzklassen erfolgen, insbesondere mit Riechstoffen bzw. Parfümölen.

Zusätzlich zu den Butylphenylacetat-haltigen Resorcinmikrokapseln des Beispiels I.2. wurden weitere Mikrokapseln nach analogen Verfahren hergestellt:
- Beispiel I.3.: Hydroxycitronellal -haltige Resorcinmikrokapseln,
- Beispiel I.4.: Helional -haltige Resorcinmikrokapseln,
- Beispiel I.5.: Citral -haltige Resorcinmikrokapseln,
- Beispiel I.6.: Bourgeonal -haltige Resorcinmikrokapseln,
- Beispiel I.7.: Triplal -haltige Resorcinmikrokapseln,
- Beispiel I.8.: Ligustral -haltige Resorcinmikrokapseln,
- Beispiel I.9.: Vertocitral -haltige Resorcinmikrokapseln,
- Beispiel I.10.: Florhydral -haltige Resorcinmikrokapseln,
- Beispiel I.11.: Citronellal -haltige Resorcinmikrokapseln,
- Beispiel I.12.: Citronellyloxyacetaldehyd - haltige Resorcinmikrokapseln.

In einer weiteren Beispielserie wurden Phloroglucin-Mikrokapseln hergestellt. Analog zum Verfahren gemäß Beispiel 1.2. wurden die dort eingesetzten 5,5 g Resorcin vollständig durch 6,3 g Pholoroglucin ersetzt. Auf diese Weise erhielt man:
- Beispiel I.13.: Butylphenylacetat -haltige Phloroglucin-Mikrokapseln,
- Beispiel I.14.: Hydroxycitronellal -haltige Phloroglucin-Mikrokapseln,
- Beispiel I.15.: Helional -haltige Phloroglucin-Mikrokapseln,
- Beispiel I.16.: Citral -haltige Phloroglucin-Mikrokapseln,
- Beispiel I.17.: Bourgeonal -haltige Phloroglucin-Mikrokapseln,
- Beispiel I.18.: Triplal -haltige Phloroglucin-Mikrokapseln,
- Beispiel I.19.: Ligustral -haltige Phloroglucin-Mikrokapseln,
- Beispiel I.20.: Vertocitral -haltige Phloroglucin-Mikrokapseln,
- Beispiel I.21.: Florhydral -haltige Phloroglucin-Mikrokapseln,
- Beispiel I.22.: Citronellal -haltige Phloroglucin-Mikrokapseln,
- Beispiel I.23.: Citronellyloxyacetaldehyd - haltige Phloroglucin-Mikrokapseln.

In den beiden Beispielserien I.3 bis I.12 (Resorcin) bzw. I.13 bis I.23 (Phloroglucin) kann bei der Synthese der Mikrokapseln 25,5 g Glutardialdehyd durch 21,9 g Succindialdehyd ersetzt werden. Entsprechende Resorcin- und Phloroglucin-Mikrokapseln, die auf Succialdehyd basieren, wurden in den Beispielserien I.24 bis I.34 (Resorcin und Glutardialdehyd) sowie I.35 bis I.45 (Phloroglucin und Glutardialdehyd) hergestellt.

### II. Anwendungsbeispiele

### Beispiel II.1 Flüssiges Konditioniermittel:

| | Gew.-% |
|---|---|
| Esterquat^{[a]} | 22,5 |
| Silikonöl | 5 |
| MgCl x 6H2O | 0,5 |
| Parfüm | 1,6 |
| Mikrokapseln^{[c]} | 0,5 |
| Wasser, vollentsalzt | ad 100 |

| | |
|---|---|
| ^{[a]} N-Methyl-N(2-hydroxyethyl)-N,N-(ditalgacyloxyethyl)ammonium-methosulfat ^{[c]} Parfümhaltige Resorcin-Mikrokapseln erhalten durch Umsetzung von Resorcin mit Glutardialdehyd gemäß Beispiel I.2. | |

Die Rezeptur wurde durch Aufschmelzen des Esterquats in Wasser hergestellt. Das aufgeschmolzene Esterquat wurde anschließend mit einem hochdispergierendem Gerät gerührt und die restlichen Komponenten wurden hinzugefügt. Die Parfümzugabe und Zugabe der Mikrokapseln erfolgte bei leichter Rührung nach Abkühlung der Mischung auf unter 30°C.

### Beispiel II.2 Konditioniersubstrat

Zur Herstellung des Konditioniersubstrates wurden Vliese aus Cellulose (Fläche: 24,5 cm x 39 cm) mit 20 g des flüssigen Konditioniermittels gemäß Beispiel II.1 getränkt.

### Beispiel II.3 Flüssiges Reinigungsmittel

| Rohstoff | Menge in Gew.-% |
|---|---|
| C12-18 Fettsäure, Na-Salz | 0,7 |
| C10-13 Alkylbenzolsulfonat | 6,4 |
| Natriumcitrat | 1,5 |
| Natriumcarbonat | 3,0 |
| Ethanol | 2,1 |
| Cumolsulfat,Na | 1,5 |
| C12-18 Fettalkohol + 7EO | 1,5 |
| C8-Fettalkoholsulfat,Na-Salz | 1,5 |
| Mikrokapseln^{[c]} | 0,5 |
| Parfüm | 0,7 |
| Wasser | ad 100 |

| | |
|---|---|
| ^{[c]} Parfümhaltige Resorcin-Mikrokapseln erhalten durch Umsetzung von Resorcin mit Glutardialdehyd gemäß Beispiel I.2. | |

### Beispiel II.5 Flüssigwaschmittel

| Rohstoff | Menge in Gew.-% |
|---|---|
| C12-14 Fettsäure | 8,8 |
| C12-18 Fettalkohol + 7EO | 24,0 |
| Alkylpolyglucosid | 2,0 |
| C12-14-2EO -sulfat | 5,0 |
| C16-18 Fettsäure | 6,8 |
| NaOH 50% | 3,0 |
| Citronensäure x 1H2O | 1,0 |
| Glycerin 99,5% | 7,5 |
| Ethanol | 1,0 |
| Silikonöl | 0,3 |
| Polyvinylpyrrolidon | 0,5 |
| HEDP-4Na | 0,5 |
| Enzym, Farbstoff, Parfum, | 0,8 |
| Mikrokapseln^{[c]} | 0,7 |
| Wasser | ad 100 |

| | |
|---|---|
| ^{[c]} Parfümhaltige Resorcin-Mikrokapseln erhalten durch Umsetzung von Resorcin mit Glutardialdehyd gemäß Beispiel I.2. | |

### Beispiel II.6 Festes Waschmittel

| Rohstoff | Menge in Gew.-% |
|---|---|
| Alkylbenzolsulfonat (Natriumsalz) | 12 |
| Carboxymethylcellulose | 1 |
| Enzyme | 1 |
| Niotensid | 3 |
| (1-Hydroxyethyliden)bisphosphonat | 1 |
| Natriumcarbonat | 25 |
| Natriumpercabonat | 12 |
| Natriumsulfat | 27 |
| Polyacrylat | 3 |
| Entschäumer | 2 |
| N,N,N',N'-Tetraacetylethylendiamin | 3 |
| Wasser | 3 |
| Parfüm | 0,15 |
| Mikrokapseln^{[c]} | 1,0 |
| Natriumsilicat | ad 100 |
| Summe | 100 |

| | |
|---|---|
| ^{[c]} Parfümhaltige Resorcin-Mikrokapseln erhalten durch Umsetzung von Resorcin mit Glutardialdehyd gemäß Beispiel I.2. Natriumsilicat: amorphes Natriumsilicat mit Na₂O:SiO₂ = 2,4 Polyacrylat: Polyacrylsäure, Natriumsalz; M = 4500 g/mol | |

### Beispiel II.7 Waschmittel-Gel

| Rohstoff | Menge in Gew.-% |
|---|---|
| Alkylpolyglucosid | 2,00 |
| C12-14 -Seife, Na | 8,80 |
| C16-18 -Seife, Na | 6,80 |
| NaOH 50% | 3,00 |
| Citronensäurex1H₂O | 1,00 |
| Glycerin 99,5% | 7,50 |
| Ethanol | 1,00 |
| Silikonentschäumer | 0,30 |
| Borsäure | 1,00 |
| 1-Hydroxyethylendiphosphonsäure | 0,50 |
| Vinylimidazol-Vinylpyrrolidon-Copolymer | 1,67 |
| Mikrokapseln^{[c]} | 0,8 |
| Parfüm | 1,3 |
| Wasser | ad 100 |

| | |
|---|---|
| ^{[c]} Parfümhaltige Resorcin-Mikrokapseln erhalten durch Umsetzung von Resorcin mit Glutardialdehyd gemäß Beispiel I.2. | |

### Beispiel III.8 Bügelwasser

| Rohstoff | Menge in Gew.-% |
|---|---|
| Ethanol | 2 |
| Wasserstoffperoxid | 0,01 |
| Parfüm | 0,05 |
| Mikrokapseln^{[c]} | 0,02 |
| Wasser mit 5° dH | ad 100 Gew.-% |

| | |
|---|---|
| ^{[c]} Parfümhaltige Resorcin-Mikrokapseln erhalten durch Umsetzung von Resorcin mit Glutardialdehyd gemäß Beispiel I.2. | |

## Patentansprüche

1. Wasch- oder Reinigungsmittel, umfassend
i) Tenside und/oder Gerüststoffe, sowie
ii) Mikrokapseln, deren Kapselwände ein Harz umfassen, welches durch Umsetzung
a) mindestens eines aromatischen Alkohols oder dessen Ether oder Derivate mit
b) mindestens einer aldehydischen Komponente, die mindestens zwei C-Atome pro Molekül aufweist, und
c) in Gegenwart mindestens eines (Meth)Acrylat-Polymeren, **dadurch gekennzeichnet, dass** das (Meth)Acrylat-Polymer ein Copolymer von 2-Acrylamido-2-methyl-propansulfonsäure oder dessen Salzen ist mit einem oder mehreren weiteren (Meth)Acrylatmonomeren
erhältlich ist.

2. Mittel nach Anspruch 1, **dadurch gekennzeichnet, dass** das (Meth)Acrylat-Comonomer für AMPS ausgewählt ist aus:
a) Acrylsäure, C₁-C₁₄-Alkyl-Acrylsäure,
b) (Meth)Acrylamiden,
c) Heterocyclyl-(Meth)Acrylaten,
d) Urethan(Meth)Acrylaten,
e) C₁-C₁₄-Alkylacrylaten,
f) C₂-C₁₄-Alkenylacrylaten,
g) C₁-C₁₄-Hydroxyalkylacrylaten,
h) Alkylenglykolacrylaten,
i) C₁-C₁₄-Alkylmethacrylaten,
j) C₂-C₁₄-Alkenylmethacrylaten,
k) C₁-C₁₄-Hydroxyalkylmethacrylaten,
l) Alkylenglykolmethacrylaten.

3. Mittel nach Anspruch 1 oder 2, wobei der mindestens eine aromatische Alkohol ii)a) ausgewählt ist aus den Phenolen, o-, m- und p-Kresol, α- und β-Naphthol, Thymol, Brenzcatechin, Resorcin, Hydrochinon und 1,4-Naphthohydrochinon, Phloroglucin, Pyrogallol, Hydroxyhydrochinon, insbesondere Resorcinol und/oder Phloroglucin ist.

4. Mittel nach Anspruch 1 bis 3, **dadurch gekennzeichnet, dass** die aldehydische Komponente ii)b) ausgewählt ist aus Valeraldehyd, Capronaldehyd, Caprylaldehyd, Decanal, Succindialdehyd, Cyclohexancarbaldehyd, Cyclopentancarbaldehyd, 2-Methyl-1-propanal , 2-Methylpropionaldehyd, Acetaldehyd, Acrolein, Aldosteron, Antimycin A, 8'-Apo-β-caroten-8'-al, Benzaldehyd, Butanal, Chloral, Citral, Citronellal, Crotonaldehyd, Dimethylaminobenzaldehyd, Folinsäure, Fosmidomycin, Furfural, Glutaraldehyd, Glycerinaldehyd, Glykolaldehyd, Glyoxal, Glyoxylsäure, Heptanal, 2-Hydroxybenzaldehyd, 3-Hydroxybutanal, Hydroxymethylfurfural, 4-Hydroxynonenal, Isobutanal, Isobutyraldehyd, Methacrolein, 2-Methylundecanal, Mucochlorsäure, N-Methylformamid, 2-Nitrobenzaldehyd, Nonanal, Octanal, Oleocanthal, Orlistat, Pentanal, Phenylethanal, Phycocyanin, Piperonal, Propanal, Propenal, Protocatechualdehyd, Retinal, Salicylaldehyd, Secologanin, Streptomycin, Strophanthidin, Tylosin, Vanillin, Zimtaldehyd, vorzugsweise aber mindestens zwei freie Aldehyd-Gruppen pro Molekül aufweist, insbesondere Glutar- und/oder Succindialdehyd umfasst.

5. Mittel nach einem der Ansprüche 1 bis 4, **dadurch gekennzeichnet, dass** es die in Anspruch 1 genannten Mikrokapseln in Mengen von 0,0001 bis 50 Gew.-%, vorzugsweise 0,01 bis 20 Gew.-%, und insbesondere 0,1 bis 5 Gew.-%, enthält, bezogen auf das gesamte Mittel.

6. Mittel nach einem der Ansprüche 1 bis 5, **dadurch gekennzeichnet, dass** es 0,05 Gew.-% bis 50 Gew.-%, vorteilhafterweise 1 bis 40 Gew.-%, vorzugsweise Weise 3 bis 30 Gew.-% und insbesondere 5 Gew.-% bis 20 Gew.-% Tensid(e) aus den Gruppen der anionischen Tenside, nichtionischen Tenside, kationischen, zwitterionischen und/oder amphotere Tenside enthält, Gew.-% bezogen auf das gesamte Mittel.

7. Mittel nach einem der Ansprüche 1 bis 6, **dadurch gekennzeichnet, dass** es Niotensid enthält, vorteilhafterweise in Mengen von 0,01-25 Gew. %, in weiter vorteilhafter Weise 1-20 Gew-%, insbesondere in Mengen von 3-15 Gew.-%, bezogen auf das gesamte Mittel.

8. Mittel nach einem der Ansprüche 1 bis 7, **dadurch gekennzeichnet, dass** es von 0,1 bis 80 Gew.-%, vorteilhafterweise 1 bis 60 Gew.-%, in weiter vorteilhafter Weise, 5 bis 50 Gew.-% Gerüststoffe (Builder) enthält, bezogen auf das gesamte Mittel.

9. Mittel nach einem der Ansprüche 1 bis 8, **dadurch gekennzeichnet, dass** es ein lösliches Buildersystem, vorzugsweise umfassend Soda, Silikat, Citrat und/oder Polycarboxylate, enthält.

10. Mittel nach einem der Ansprüche 1 bis 9, **dadurch gekennzeichnet, dass** in den Mikrokapseln Riechstoffe enthalten sind.

11. Verfahren zur Herstellung eines flüssigen Wasch- oder Reinigungsmittels, **gekennzeichnet durch** das Einrühren einer Mikrokapseldispersion, umfassend Mikrokapseln, deren Kapselwände ein Harz umfassen, welches durch Umsetzung
a) mindestens eines aromatischen Alkohols oder dessen Ether oder Derivate mit
b) mindestens einer aldehydischen Komponente, die mindestens zwei C-Atome pro Molekül aufweist, und
c) in Gegenwart mindestens eines (Meth)Acrylat-Polymeren, **dadurch gekennzeichnet, dass** das (Meth)Acrylat-Polymer ein Copolymer von 2-Acrylamido-2-methyl-propansulfonsäure oder dessen Salzen ist mit einem oder mehreren weiteren (Meth)Acrylatmonomeren,
in die flüssige Wasch- oder Reinigungsmittelmatrix oder durch kontinuierliche Zugabe der genannten Mikrokapseldispersion in eine flüssige Wasch- oder Reinigungsmittelmatrix und Vermischen über statische Mischelemente erhältlich ist, wobei die Mikrokapseldispersion vorzugsweise zuvor jeweils mit Tensid versetzt wurde.

12. Verfahren zur Herstellung eines festen Wasch- oder Reinigungsmittels, gekennzeichnet (a) durch das Zumischen einer Mikrokapseldispersion, umfassend Mikrokapseln deren Kapselwände ein Harz umfassen, welches durch Umsetzung
a) mindestens eines aromatischen Alkohols oder dessen Ether oder Derivate mit
b) mindestens einer aldehydischen Komponente, die mindestens zwei C-Atome pro Molekül aufweist, und
c) in Gegenwart mindestens eines (Meth)Acrylat-Polymeren, **dadurch gekennzeichnet, dass** das (Meth)Acrylat-Polymer ein Copolymer von 2-Acrylamido-2-methyl-propansulfonsäure oder dessen Salzen ist mit einem oder mehreren weiteren (Meth)Acrylatmonomeren,
in die übrige Wasch- oder Reinigungsmittel-Matrix,
oder (b) durch das Zumischen der genannten Mikrokapseln in granulierter oder geträgerter Form in die übrige Wasch- oder Reinigungsmittel-Matrix,
oder (c) durch das Zumischen der genannten Mikrokapseln in getrockneter Form in die übrige Wasch- oder Reinigungsmittel-Matrix, erhältlich ist.

13. Verwendung eines Mittels nach einem der Ansprüche 1 bis 10 in einem Wasch- oder Reinigungsverfahren zur Ablagerung von Mikrokapseln auf den behandleten Objekten zur Ermöglichung der gezielten Freisetzung vorzugsweise flüssiger Aktivsubstanzen, wie insbesondere Riechstoffe, auf den Objekten durch mechanischen Reiz.

14. Verwendung eines Mittels nach einem der Ansprüche 1 bis 10 in einem Wasch- oder Reinigungsverfahren zur Ablagerung von Mikrokapseln auf den behandleten Objekten zur Ermöglichung der langanhaltenden Freisetzung vorzugsweise flüssiger Aktivsubstanzen, wie insbesondere Riechstoffe, auf den Objekten durch Diffusion.

## Claims

1. A washing or cleaning agent comprising
i) surfactants and/or builders, and
ii) microcapsules of which the capsule walls comprise a resin that can be obtained by reacting
a) at least one aromatic alcohol or an ether or derivatives thereof with
b) at least one aldehydic component that comprises at least two C atoms per molecule, and
c) in the presence of at least one (meth)acrylate polymer, **characterized in that** the (meth)acrylate polymer is a copolymer of 2-acrylamido-2-methylpropane sulfonic acid, or the salts thereof, having one or more additional (meth)acrylate monomers.

2. The agent according to claim 1, **characterized in that** the (meth)acrylate comonomer for AMPS is selected from:
a) acrylic acid, C₁-C₁₄ alkyl acrylic acid,
b) (meth)acrylamides,
c) heterocyclyl (meth)acrylates,
d) urethane (meth)acrylates,
e) C₁-C₁₄ alkyl acrylates,
f) C₂-C₁₄ alkenyl acrylates,
g) C₁-C₁₄ hydroxyalkyl acrylates,
h) alkylene glycol acrylates,
i) C₁-C₁₄ alkyl methacrylates,
j) C₂-C₁₄ alkenyl methacrylates,
k) C₁-C₁₄ hydroxyalkyl methacrylates,
l) alkylene glycol methacrylates.

3. The agent according to one of claims 1 or 2, wherein the at least one aromatic alcohol ii)a) is selected from the phenols, o-, m- and p-cresol, α- and β-naphthol, thymol, pyrocatechol, resorcinol, hydroquinone and 1,4-naphthohydroquinone, phloroglucinol, pyrogallol, hydroxyhydroquinone, in particular resorcinol and/or phloroglucinol.

4. The agent according to one of claims 1 to 3, **characterized in that** the aldehydic component ii)b) is selected from valeraldehyde, capronaldehyde, caprylaldehyde, decanal, succindialdehyde, cyclohexanecarboxaldehyde, cyclopentanecarboxaldehyde, 2-methyl-1-propanal, 2-methylpropionaldehyde, acetaldehyde, acrolein, aldosterone, antimycin, 8'-apo-β-carotene-8'-al, benzaldehyde, butanal, chloral, citral, citronellal, crotonaldehyde, dimethylaminobenzaldehyde, folinic acid, fosmidomycin, furfural, glutaraldehyde, glyceraldehyde, glycolaldehyde, glyoxal, glyoxylic acid, heptanal, 2-hydroxybenzaldehyde, 3-hydroxybutanal, hydroxymethylfurfural, 4-hydroxynonenal, isobutanal, isobutyraldehyde, methacrolein, 2-methylundecanal, mucochloric acid, N-methylformamide, 2-nitrobenzaldehyde, nonanal, octanal, oleocanthal, orlistat, pentanal, phenylethanal, phycocyanin, piperonal, propanal, propenal, protocatechuic aldehyde, retinal, salicylaldehyde, secologanin, streptomycin, strophanthidin, tylosin, vanillin, cinnamaldehyde, but preferably comprises at least two free aldehyde groups per molecule, in particular glutaraldehyde and/or succindialdehyde.

5. The agent according to one of claims 1 to 4, **characterized in that** said agent contains the microcapsules mentioned in claim 1 in amounts of from 0.0001 to 50 wt.%, preferably from 0.01 to 20 wt.%, and in particular from 0.1 to 5 wt.%, based on the total agent.

6. The agent according to one of claims 1 to 5, **characterized in that** said agent contains from 0.05 wt.% to 50 wt.%, advantageously from 1 to 40 wt.%, preferably from 3 to 30 wt.% and in particular from 5 wt.% to 20 wt.%, surfactant(s) from the groups consisting of anionic surfactants, non-ionic surfactants, cationic, zwitterionic and/or amphoteric surfactants, wt.% being based on the total agent.

7. The agent according to one of claims 1 to 6, **characterized in that** said agent contains a non- ionic surfactant, advantageously in amounts of 0.01-25 wt.%, more advantageously 1-20 wt.%, in particular in amounts of 3-15 wt.%, based on the total agent.

8. The agent according to one of claims 1 to 7, **characterized in that** said agent contains from 0.1 to 80 wt.%, advantageously from 1 to 60 wt.%, more advantageously from 5 to 50 wt.%, builders, based on the total agent.

9. The agent according to one of claims 1 to 8, **characterized in that** said agent contains a soluble builder system, preferably comprising soda, silicate, citrate and/or polycarboxylate.

10. The agent according to one of claims 1 to 9, **characterized in that** odorants are contained in the microcapsules.

11. A method for producing a liquid washing or cleaning agent, **characterized by** stirring a microcapsule dispersion that comprises microcapsules of which the capsule walls comprise a resin that can be obtained by reacting
a) at least one aromatic alcohol or an ether or derivatives thereof with
b) at least one aldehydic component that comprises at least two C atoms per molecule, and
c) in the presence of at least one (meth)acrylate polymer, **characterized in that** the (meth)acrylate polymer is a copolymer of 2-acrylamido-2-methylpropane sulfonic acid, or the salts thereof, having one or more additional (meth)acrylate monomers,
into the liquid washing or cleaning agent matrix, or by continuously adding said microcapsule dispersion to a liquid washing or cleaning agent matrix and mixing by means of static mixing elements, the microcapsule dispersion preferably being combined beforehand with a surfactant in each case.

12. A method for producing a solid washing or cleaning agent, **characterized by** (a) admixing a microcapsule dispersion that comprises microcapsules of which the capsule walls comprise a resin that can be obtained by reacting
a) at least one aromatic alcohol or an ether or derivatives thereof with
b) at least one aldehydic component that comprises at least two C atoms per molecule, and
c) in the presence of at least one (meth)acrylate polymer, **characterized in that** the (meth)acrylate polymer is a copolymer of 2-acrylamido-2-methylpropane sulfonic acid, or the salts thereof, having one or more additional (meth)acrylate monomers,
to the remaining washing or cleaning agent matrix,
or (b) by admixing said microcapsules in granulated form or in the form when bound to a carrier to the remaining washing or cleaning agent matrix,
or (c) by admixing said microcapsules in dried form to the remaining washing or cleaning agent matrix.

13. The use of an agent according to one of claims 1 to 10 in a washing or cleaning method for depositing microcapsules on the treated items in order to enable targeted release of preferably liquid active substances, such as in particular odorants, on the items by means of mechanical action.

14. The use of an agent according to one of claims 1 to 10 in a washing or cleaning method for depositing microcapsules on the treated items in order to enable long-lasting release of preferably liquid active substances, such as in particular odorants, on the items by means of diffusion.

## Revendications

1. Détergent ou produit de nettoyage contenant :
i) des tensioactifs et/ou des parfums, ainsi que
ii) des microcapsules, dont les parois comprennent une résine disponible par conversion de:
a) au moins un alcool aromatique ou un de ses éthers ou dérivés, avec
b) au moins un composant aldéhyde présentant au moins deux atomes de carbone par molécule, et
c) en présence d'au moins un polymère (méth)acrylate, **caractérisé en ce que** le polymère (méth)acrylate est un copolymère d'acide 2-acrylmido-2-méthyl-propanesulfonique (AMPS) ou d'un de ses sels avec un ou plusieurs autres monomères (méth)acrylates.

2. Produit selon la revendication 1, **caractérisé en ce que** le comonomère (méth)acrylate de l'AMPS est choisi parmi :
a) l'acide acrylique, un acide C₁₋₁₄-alkylacrylique,
b) des (méth)acrylamides,
c) des hétérocycloalkyl-(méth)acrylates,
d) des uréthane-(méth)acrylates,
e) des C₁₋₁₄-alkylacrylates,
f) des C₂₋₁₄-alcénylacrylates,
g) des C₁₋₁₄-hydroxyalkylacrylates,
h) des alkylèneglycolacrylates,
i) des C₁₋₁₄-alkylméthacrylates,
j) des C₂₋₁₄-alcénylméthacrylates,
k) des C₁₋₁₄-hydroxyalkylméthacrylates,
l) des alkylèneglycolméthacrylates.

3. Produit selon la revendication 1 ou 2, où l'au moins un alcool aromatique ii)a) est choisi parmi le phénol, les ortho, méta et paracrésols, α et β-naphtols, thymol, pyrocatéchol, résorcinol, hydroquinone et 1,4-naphtohydroquinone, phloroglucinol, pyrogallol, hydroxyhydroquinone, en particulier résorcinol et/ou phloroglucinol.

4. Produit selon l'une des revendications 1 à 3, **caractérisé en ce que** le composant aldéhyde ii)b) est choisi parmi le valéraldéhyde, le capronaldéhyde, le caprylaldéhyde, le décanal, le succinaldéhyde, le cyclohexanecarbaldéhyde, le cyclopentanecarbaldéhyde, le 2-méthyl-1-propanal, le 2-méthylproprionaldéhyde, l'acétaldéhyde, l'acroléine, l'aldostérone, l'antimycine A, le 8'-apo-β-carotén-8-'al, le benzaldéhyde, le butanal, le chloral, le citral, le citronellal, le crotonaldéhyde, le diméthylaminobenzaldéhyde, l'acide folique, la fosmidomycine, le furfural, le glutaraldéhyde, le glycérinaldéhyde, le glycolaldéhyde, le glyoxal, l'acide glyoxylique, l'heptanal, le 2-hydroxybenzaldéhyde, le 3-hydroxybutanal, l'hydroxyméthylfurural, le 4-hydroxynonénal, l'isobutanal, l'isobutyraldéhyde, la méthacroléine, le 2-méthylundécanal, l'acide mucochlorique, le N-méthylformamide, le 2-nitrobenzaldéhyde, le nonanal, l'octanal, l'oléocanthal, l'orlistat, le pentanal, le phényléthanal, la phycocyanine, le pipéronal, le propanal, le propénal, le protocatéchualdéhyde, le rétinal, l'aldéhyde salicylique, la sécologanine, la streptomycine, la strophanthidine, la tylosine, la vanilline, le cinnamaldéhyde, mais présente de préférence au moins deux groupes aldéhydes libres par molécule, en particulier le glutaraldéhyde et/ou le succindialdéhyde..

5. Produit selon une des revendications 1 à 4, **caractérisé en ce qu'**il contient les microcapsules désignées à la revendication 1 à hauteur de 0,0001 à 50 % en poids, de préférence de 0,01 à 20 % en poids et en particulier de 0,1 à 5 % en poids rapporté au poids total.

6. Produit selon une des revendications 1 à 5, **caractérisé en ce qu'**il contient 0,05 à 50 % en poids, de préférence 1 à 40 % en poids, préférentiellement 3 à 30 % en poids et en particulier 5 à 20 % en poids de tensioactif(s) du groupe des tensioactifs anioniques, non-ioniques, cationiques, zwitterioniques et/ou amphotères, rapporté au poids total.

7. Produit selon une des revendications 1 à 6, **caractérisé en ce qu'**il contient un tensioactif non-ionique, de préférence à hauteur de 0,01 à 25 % en poids, plus préférentiellement de 1 à 20 % en poids, en particulier de 3 à 15 % en poids rapporté au poids total.

8. Produit selon une des revendications 1 à 7, **caractérisé en ce qu'**il contient 0,1 à 80 % en poids, de préférence 1 à 60 % en poids, plus préférentiellement 5 à 50 % en poids d'adjuvants (builders), rapporté au poids total.

9. Produit selon une des revendications 1 à 8, **caractérisé en ce qu'**il contient un système de builders solubles, comprenant de préférence de la soude, un silicate, un citrate et/ou un polycarbonate.

10. Produit selon une des revendications 1 à 9, **caractérisé en ce que** des substances aromatiques sont contenues dans les microcapsules.

11. Procédé de fabrication d'un détergent ou produit de nettoyage liquide, **caractérisé par** l'incorporation d'une dispersion de microcapsules contenant des microcapsules dont les parois contiennent une résine disponible par conversion de :
a) au moins un alcool aromatique ou un de ses éthers ou dérivés, avec
b) au moins un composant aldéhyde présentant au moins deux atomes de carbone par molécule, et
c) en présence d'au moins un polymère (méth)acrylate, **caractérisé en ce que** le polymère (méth)acrylate est un copolymère d'acide 2-acrylmido-2-méthyl-propanesulfonique ou d'un de ses sels avec un ou plusieurs autres monomères (méth)acrylates,
dans la matrice de détergent ou produit de nettoyage liquide ou par ajout continu de ladite dispersion de microcapsules dans la matrice de détergent ou produit de nettoyage liquide et mélange sur éléments de mélange statiques, la dispersion de microcapsule étant de préférence préalablement mélangée au tensioactif.

12. Procédé de fabrication d'un détergent ou produit de nettoyage solide, **caractérisé par** :
a) l'incorporation d'une dispersion de microcapsules contenant des microcapsules dont les parois contiennent une résine disponible par conversion de :
a) au moins un alcool aromatique ou un de ses éthers ou dérivés, avec
b) au moins un composant aldéhyde présentant au moins deux atomes de carbone par molécule, et
c) en présence d'au moins un polymère (méth)acrylate, **caractérisé en ce que** le polymère (méth)acrylate est un copolymère d'acide 2-acrylmido-2-méthyl-propanesulfonique ou d'un de ses sels avec un ou plusieurs autres monomères (méth)acrylates,
dans la matrice habituelle de détergent ou produit de nettoyage, ou
b) l'incorporation desdites microcapsules sous forme granulée ou supportée dans la matrice habituelle de détergent ou produit de nettoyage, ou
c) l'incorporation desdites microcapsules sous forme séchée dans la matrice habituelle de détergent ou produit de nettoyage.

13. Utilisation d'un produit selon une des revendications 1 à 10 dans un procédé de lavage ou de nettoyage pour déposer des microcapsules sur les objets traités afin de permettre la libération ciblée de préférence de substances actives liquides, comme en particulier de parfums, sur les objets par action mécanique.

14. Utilisation d'un produit selon une des revendications 1 à 10 dans un procédé de lave ou de nettoyage pour déposer des microcapsules sur les objets traités afin de permettre la libération prolongée de préférence de substances actives de préférence liquides, comme en particulier de parfums, sur les objets par diffusion.
